# EUROPÄISCHE PATENTSCHRIFT

(11) **EP 1 592 767 B1**
(45) Veröffentlichungstag und Bekanntmachung des Hinweises auf die Patenterteilung: **16.05.2007**
(21) Anmeldenummer: 04707148.5
(22) Anmeldetag: 31.01.2004
(51) Int. Cl.: C11D 3/22, C11D 3/00, C11D 17/00, C11D 3/39

(54) **BLEICHMITTELHALTIGE WASCH- ODER REINIGUNGSMITTEL MIT WASSERLÖSLICHEM BUILDERSYSTEM UND SCHMUTZABLÖSEVERMÖGENDEM CELLULOSEDERIVAT**
DETERGENTS OR CLEANING AGENTS CONTAINING A BLEACHING AGENT, A WATER-SOLUBLE BUILDING BLOCK SYSTEM AND A CELLULOSE DERIVATIVE WITH DIRT DISSOLVING PROPERTIES
PRODUIT DE LAVAGE OU DE NETTOYAGE CONTENANT UN AGENT DE BLANCHIMENT AINSI QU'UN SYSTEME ADJUVANT HYDROSOLUBLE ET UN DERIVE CELLULOSIQUE A POUVOIR NETTOYANT

(30) Priorität: 10.02.2003 DE 10305306; 31.10.2003 DE 10351326
(43) Veröffentlichungstag der Anmeldung: 09.11.2005
(73) Patentinhaber: Henkel Kommanditgesellschaft auf Aktien, 40589 Düsseldorf (DE)
(72) Erfinder: PENNINGER, Josef, 40724 Hilden (DE)
(86) Internationale Anmeldenummer: PCT/EP2004/000875
(87) Internationale Veröffentlichungsnummer: WO 2004/069978

(56) Entgegenhaltungen:
- EP-A- 0 276 997
- EP-A- 0 634 481
- WO-A-95/02555
- FR-A- 2 237 960
- GB-A- 1 534 641
- US-A- 4 732 693
- US-A- 5 902 682

## Beschreibung

Die vorliegende Erfindung betrifft Wasch- oder Reinigungsmittel, die als Builderkomponente lediglich wasserlösliche Bestandteile aufweisen und schmutzablösevermögendes Cellulosederivat sowie Bleichmittel enthalten.

Wasch- und Reinigungsmittel enthalten normalerweise neben den für die Wasch- beziehungsweise Reinigungsleistung unverzichtbaren Tensiden auch sogenannte Buildersubstanzen, welche die Aufgabe haben, die Leistung der Tenside zu unterstützen, indem sie Härtebildner, das heißt im wesentlichen Calcium- und Magnesiumionen, so aus der Waschlauge eliminieren sollen, daß sie nicht in negativer Weise mit den Tensiden wechselwirken. In früherer Zeit sind hierfür sehr erfolgreich Polyphosphate, insbesondere Trinatriumpolyphosphat, eingesetzt worden. Ein weiteres bekanntes Beispiel für solche die Primärwaschkraft verbessernden Buildersubstanzen ist Zeolith Na-A, welcher bekanntermaßen in der Lage ist, mit insbesondere Calciumionen so stabile Komplexe zu bilden, daß deren Reaktion mit wasserhärtebildenden Anionen, insbesondere Carbonat, zu unlöslichen Verbindungen unterdrückt wird. Zusätzlich sollen die Builder, insbesondere in Textilwaschmitteln, die Wiederablagerung des von der Faser oder allgemein von der zu reinigenden Oberfläche abgelösten Schmutzes wie auch durch die Reaktion von wasserhärtebildenden Kationen mit wasserhärtebildenden Anionen sich bildenden unlöslichen Verbindungen auf das gereinigte Textil beziehungsweise die Oberfläche verhindern. Zu diesem Zweck setzt man üblicherweise sogenannte Co-Builder, in der Regel polymere Polycarboxylate, ein, die neben ihrem Beitrag zum Sekundärwaschvermögen vorteilhafterweise auch eine Komplexierwirkung gegen die wasserhärtebildenden Kationen aufweisen.

Neben den genannten unverzichtbaren Wirkstoffen wie Tensiden und Buildermaterialien enthalten Waschmittel in der Regel weitere Bestandteile, die man unter dem Begriff Waschhilfsstoffe zusammenfassen kann und die so unterschiedliche Wirkstoffgruppen wie Schaumregulatoren, Vergrauungsinhibitoren, Bleichmittel, Enzyme und Farbübertragungsinhibitoren umfassen. Zu derartigen Hilfsstoffen gehören auch Substanzen, welche der Wäschefaser schmutzabstoßende Eigenschaften verleihen und die, falls während des Waschvorgangs anwesend, das Schmutzablösevermögen der übrigen Waschmittelbestandteile unterstützen. Gleiches gilt sinngemäß auch für Reinigungsmittel für harte Oberflächen. Derartige schmutzablösevermögende Substanzen werden oft als "Soil-Release"-Wirkstoffe oder wegen ihres Vermögens, die behandelte Oberfläche, zum Beispiel der Faser, schmutzabstoßend auszurüsten, als "Soil-Repellents" bezeichnet. So ist beispielsweise aus dem US-amerikanischen Patent US 4 136 038 die schmutzablösevermögende Wirkung von Methylcellulose bekannt. Die europäische Patentanmeldung EP 0 213 729 offenbart die verringerte Redeposition bei Einsatz von Waschmitteln, die eine Kombination von Seife und nichtionischem Tensid mit Alkyl-Hydroxyalkyl-Cellulose enthalten. Die europaïsche Patentschrift EP 0 276 977 offenbart Textilbehandlungsmittel die eine Kombination von Seife und nichtionischen, substituierten Zelluloseetherderivats enthalten. Weiterhin enthalten diese Textilbehandlungsmittel Alkalipuborat und als wasserlösliches Builderblock Alkalicarbonat, Alkaliphosphat und Alkalisilikat. Aus der europäischen Patentanmeldung EP 0 213 730 sind Textilbehandlungsmittel bekannt, die kationische Tenside und nichtionische Celluloseether mit HLB-Werten von 3,1 bis 3,8 enthalten. Die US-amerikanische Patentschrift US 4 000 093 offenbart Waschmittel, die 0,1 Gew.-% bis 3 Gew.-% Alkyl-Cellulose, Hydroxyalkyl-Cellulose oder Alkyl-Hydroxyalkyl-Cellulose sowie 5 Gew.-% bis 50 Gew.-% Tensid enthalten, wobei die Tensidkomponente im wesentlichen aus C₁₀-bis C₁₃-Alkylsulfat besteht und bis zu 5 Gew.-% C₁₄-Alkylsulfat und weniger als 5 Gew.-% Alkylsulfat mit Alkylresten von C₁₅ und höher aufweist. Die US-amerikanische Patentschrift US 4 174 305 offenbart Waschmittel, die 0,1 Gew.-% bis 3 Gew.-% Alkyl-Cellulose, Hydroxyalkyl-Cellulose oder Alkyl-Hydroxyalkyl-Cellulose sowie 5 Gew.-% bis 50 Gew.-% Tensid enthalten, wobei die Tensidkomponente im wesentlichen aus C₁₀-bis C₁₂-Alkylbenzolsulfonat besteht und weniger als 5 Gew.-% Alkylbenzolsulfonat mit Alkylresten von C₁₃ und höher aufweist. Die europäische Patentanmeldung EP 0 634 481 betrifft ein Waschmittel, das Alkalipercarbonat und ein oder mehrere nichtionische Cellulosederivate enthält. Ausdrücklich offenbart sind unter letzteren lediglich Hydroxyethylcellulose, Hydroxypropylcellulose und Methylcellulose sowie - im Rahmen der Beispiele - die Methyl-hydroxyethylcellulose Tylose® MH50, die Hydroxypropyl-methylcellulose Methocel® F4M und Hydroxybutyl-methylcellulose. Die europäische Patentschrift EP 0 271 312 (P&G) betrifft schmutzablösevermögende Wirkstoffe, unter diesen Cellulosealkylether und Cellulosehydroxyalkylether (mit DS 1,5 bis 2,7 und Molmassen von 2000 bis 100000) wie Methylcellulose und Ethylcellulose, die mit Persauerstoffbleichmittel im Gewichtsverhältnis (bezogen auf den Aktivsauerstoffgehalt des Bleichmittels) von 10:1 bis 1:10 eingesetzt werden sollen. Aus der europäischen Patentschrift EP 0 948 591 B1 ist ein Waschmittel in flüssiger oder granularer Form bekannt, welches Geweben und Textilien, die damit gewaschen werden, Textilaussehensvorteile wie Pill-/Fusselverringerung, Antifarbverblassung, verbesserte Abriebbeständigkeit und/oder verstärkte Weichheit verleiht und das 1 bis 80 Gew.-% Tensid, 1 bis 80 Gew.-% organischen oder anorganischen Builder, 0,1 bis 80 Gew.-% eines hydrophob modifizierten nichtionischen Celluloseethers mit einem Molgewicht von 10 000 bis 2 000 000 enthält, wobei die Modifikation in der Anwesenheit von gegebenenfalls oligomerisierten (Oligomerisationsgrad bis zu 20) Ethylenoxy- oder 2-Propylenoxy-Ethereinheiten und von C₈₋₂₄-Alkylsubstituenten besteht und die Alkylsubstituenten in Mengen von 0,1-5 Gew.-%, bezogen auf das Celluloseether-Material, vorhanden sein müssen.

Wegen ihrer chemischen Ähnlichkeit zu Polyesterfasern bei Textilien aus diesem Material besonders wirksame schmutzablösevermögende Wirkstoffe sind Copolyester, die Dicarbonsäureeinheiten, Alkylenglykoleinheiten und Polyalkylenglykoleinheiten enthalten. Schmutzablösevermögende Copolyester der genannten Art wie auch ihr Einsatz in Waschmitteln sind seit langer Zeit bekannt.

So beschreibt zum Beispiel die deutsche Offenlegungsschrift DT 16 17 141 ein Waschverfahren unter Einsatz von Polyethylenterephthalat-Polyoxyethylenglykol-Copolymeren. Die deutsche Offenlegungsschrift DT 22 00 911 betrifft Waschmittel, die nichtionisches Tensid und ein Mischpolymer aus Polyoxyethylenglykol und Polyethylenterephthalat enthalten. In der deutschen Offenlegungsschrift DT 22 53 063 sind saure Textilausrüstungsmittel genannt, die ein Copolymer aus einer dibasigen Carbonsäure und einem Alkylen- oder Cycloalkylenpolyglykol sowie gegebenenfalls einem Alkylen- oder Cycloalkylenglykol enthalten. Polymere aus Ethylenterephthalat und Polyethylenoxid-terephthalat, in denen die Polyethylenglykol-Einheiten Molgewichte von 750 bis 5000 aufweisen und das Molverhältnis von Ethylenterephthalat zu Polyethylenoxid-terephthalat 50:50 bis 90:10 beträgt, und deren Einsatz in Waschmitteln sind in der deutschen Patentschrift DE 28 57 292 beschrieben. Polymere mit Molgewicht 15 000 bis 50 000 aus Ethylenterephthalat und Polyethylenoxid-terephthalat, wobei die Polyethylenglykol-Einheiten Molgewichte von 1000 bis 10 000 aufweisen und das Molverhältnis von Ethylenterephthalat zu Polyethylenoxid-terephthalat 2:1 bis 6:1 beträgt, können gemäß der deutschen Offenlegungsschrift DE 33 24 258 in Waschmitteln eingesetzt werden. Das europäische Patent EP 066 944 betrifft Textilbehandlungsmittel, die einen Copolyester aus Ethylenglykol, Polyethylenglykol, aromatischer Dicarbonsäure und sulfonierter aromatischer Dicarbonsäure in bestimmten Molverhältnissen enthalten. Aus dem europäischen Patent EP 185 427 sind Methyl- oder Ethylgruppen-endverschlossene Polyester mit Ethylen-und/oder Propylen-terephthalat-und Polyethylenoxid-terephthalat-Einheiten und Waschmittel, die derartiges Soil-release-Polymer enthalten, bekannt. Das europäische Patent EP 241 984 betrifft einen Polyester, der neben Oxyethylen-Gruppen und Terephthalsäureeinheiten auch substituierte Ethyleneinheiten sowie Glycerineinheiten enthält. Aus dem europäischen Patent EP 241 985 sind Polyester bekannt, die neben Oxyethylen-Gruppen und Terephthalsäureeinheiten 1,2-Propylen-, 1,2-Butylen- und/oder 3-Methoxy-1,2-propylengruppen sowie Glycerineinheiten enthalten und mit C₁- bis C₄-Albylgruppen endgruppenverschlossen sind. Die europäische Patentschrift EP 253 567 betrifft Soil-release-Polymere mit einer Molmasse von 900 bis 9000 aus Ethylenterephthalat und Polyethylenoxid-terephthalat, wobei die Polyethylenglykol-Einheiten Molgewichte von 300 bis 3000 aufweisen und das Molverhältnis von Ethylenterephthalat zu Polyethylenoxid-terephthalat 0,6 bis 0,95 beträgt. Aus der europäischen Patentanmeldung EP 272 033 sind zumindest anteilig durch C₁₋₄-Alkyl- oder Acylreste endgruppenverschlossene Polyester mit Poly-propylenterephthalat- und Polyoxyethylenterephthalat-Einheiten bekannt. Das europäische Patent EP 274 907 beschreibt sulfoethyl-endgruppenverschlossene terephthalathaltige Soil-release-Polyester. In der europäischen Patentanmeldung EP 357 280 werden durch Sulfonierung ungesättigter Endgruppen Soil-Release-Polyester mit Terephthalat-, Alkylenglykol- und Poly-C₂₋₄-Glykol-Einheiten hergestellt. Die deutsche Patentanmeldung DE 26 55 551 beschreibt die Umsetzung derartiger Polyester mit isocyanatgruppenhaltigen Polymeren und die Verwendung der so hergestellten Polymerisate gegen das Wiederaufziehen von Schmutz beim Waschen von synthetischen Fasern. Aus der deutschen Patentschrift DE 28 46 984 sind Waschmittel bekannt, die als schmutzablosevermögendes Polymer ein Umsetzungsprodukt eines Polyesters mit einem endständige Isocyanatgruppen enthaltenden Prepolymer, erhalten aus einem Diisocyanat und einem hydrophilen nichtionischem Macrodiol, enthalten.

Die Mehrzahl der aus diesem umfangreichen Stand der Technik bekannten Polymere weist den Nachteil auf, daß sie bei Textilien, die nicht oder zumindest nicht zum überwiegenden Teil aus Polyester bestehen, keine oder nur unzureichende Wirksamkeit besitzen. Ein großer Teil der heutigen Textilien besteht aber aus Baumwolle oder Baumwoll-Polyester-Mischgeweben, so daß ein Bedarf nach bei fettigen Anschmutzungen auf derartigen Textilien besser wirksamen schmutzablösevermögenden Polymeren besteht.

Unter den obengenannten Waschhilfsstoffen kommt den Bleichmitteln insbesondere im Hinblick auf die Verstärkung der Wasch- beziehungsweise Reinigungsleistung gegenüber einer Vielzahl unterschiedlicher Anschmutzungen besondere Bedeutung zu. Zu derartigen Hilfsstoffen gehören Substanzen, welche in Waschmitteln die Tensidleistung durch den oxidativen Abbau von auf dem Textil befindlichen Anschmutzungen oder solchen, die sich nach der Ablösung vom Textil in der Flotte befinden, unterstützen. Gleiches gilt sinngemäß auch für Reinigungsmittel für harte Oberflächen. So werden anorganische Persauerstoffverbindungen, insbesondere Wasserstoffperoxid und feste Persauerstoffverbindungen, die sich in Wasser unter Freisetzung von Wasserstoffperoxid beziehungsweise sogenanntem Aktivsauerstoff lösen, wie Natriumperborat und Natriumcarbonat-Perhydrat, seit langem als Oxidationsmittel zu Desinfektions- und Bleichzwecken verwendet. Bei der letztgenannten Verbindung, die oft auch verkürzt als Natriumpercarbonat bezeichnet wird, handelt es sich um die Anlagerungsverbindung von Wasserstoffperoxid an Natriumcarbonat (empirische Formel 2 Na₂CO₃· 3 H₂O₂). Auch die Carbonatsalze der übrigen Alkalimetalle bilden H₂O₂-Anlagerungsverbindungen aus. Aufgrund der oft als ungenügend empfundenen Lagerstabilität des Alkalipercarbonats in warm-feuchter Umgebung sowie in Gegenwart sonstiger üblicher Wasch- und Reinigungsmittelkomponenten muß das Alkalipercarbonat normalerweise gegen den Verlust von Aktivsauerstoff stabilisiert werden. Ein wesentliches Prinzip zur Stabilisierung besteht darin, die Alkalipercarbonatpartikel mit einer Hülle, die ein- oder mehrschichtig ausgebildet sein kann, zu umgeben. Jede Hüllschicht kann eine oder mehrere anorganische und/oder organische Hüllkomponenten enthalten. Überraschenderweise wurde nun gefunden, daß die schmutzablösevermögende Wirkung von Cellulosederivaten besonders ausgeprägt ist, wenn man sie in Wasch- oder Reinigungsmitteln einsetzt, die Alkalipercarbonat enthalten und frei von wasserunlöslichem Buildermaterial sind, das heißt nur wasserlöslichen Builder enthalten.

Gegenstand der Erfindung ist daher ein builderhaltiges Wasch- oder Reinigungsmittel, enthaltend einen wasserlöslichen Builderblock, Alkalipercarbonat und schmutzablösevermögendes Cellulosederivat, das erhältlich ist durch Alkylierung und Hydroxyalkylierung von Cellulose, sowie zusätzlich eine unter Perhydrolysebedingungen eine organische Percarbonsäure abspaltende Verbindung und/oder eine organische Percarbonsäure, wobei sich der Builderblock zusammensetzt aus den Komponenten
a) 5 Gew.-% bis 35 Gew.-% Citronensäure, Alkalicitrat und/oder Alkalicarbonat, welches zumindest anteilig durch Alkalihydrogencarbonat ersetzt sein kann,
b) bis zu 10 Gew.-% Alkalisilikat mit einem Modul im Bereich von 1,8 bis 2,5,
c) bis zu 2 Gew.-% Phosphonsäure und/oder Alkaliphosphonat,
d) bis zu 50 Gew.-% Alkaliphosphat, und
e) bis zu 10 Gew.-% polymerem Polycarboxylat.

Neben Alkalipercarbonat, der Percarbonsäure beziehungsweise der Percarbonsäure abspaltenden Verbindung, dem wasserlöslichen Builderblock und dem schmutzablösevermögenden Cellulosederivat kann das Mittel alle weiteren in Wasch- oder Reinigungsmitteln gebräuchlichen Inhaltsstoffe enthalten, sofern sie nicht in unzumutbarer Weise negativ mit diesen oder einem von diesen wechselwirken. Durch die Verwendung des Begriffes "Builderblock" soll allerdings ausgedrückt werden, daß die Mittel keine weiteren Buildersubstanzen enthalten als solche, die wasserlöslich sind, das heißt sämtliche in dem Mittel enthaltenen Buildersubstanzen sind in dem so charakterisierten "Block" zusammengefasst, wobei allenfalls die Mengen an Stoffen ausgenommen sind, die als Verunreinigungen beziehungsweise stabilisierende Zusätze in geringen Mengen in den übrigen Inhaltsstoffen der Mittel handelsüblicherweise enthalten sein können. In bevorzugten erfindungsgemäßen Mittel ist auch neben dem genannten Alkalipercarbonat kein zusätzliches Bleichmittel enthalten, obzwar dies gewünschtenfalls möglich ist. Bevorzugt sind Mittel, in denen der Anteil an Alkalipercarbonat 6 Gew.-% bis 30 Gew.-%, insbesondere 10 Gew.-% bis 25 Gew.-% beträgt. Bevorzugtes Alkalimetall ist hier wie auch an allen anderen Stellen der vorliegenden Beschreibung Natrium, obwohl gewünschtenfalls auch Lithium-, Kalium- und Rubidiumsalze eingesetzt werden können.

Ein zweiter Gegenstand der Erfindung ist die Verwendung von schmutzablösevermögendem Cellulosederivat, das erhältlich ist durch Alkylierung und Hydroxyalkylierung von Cellulose, zur Verstärkung der Reinigungsleistung von alkalipercarbonathaltigen Waschmitteln, die eine organische Percarbonsäure abspaltende Verbindung und/oder eine organische Percarbonsäure enthalten und einen wasserlöslichen Builderblock aufweisen, der sich wie voranstehend beschrieben aus den genannten Komponenten in den genannten Mengen zusammensetzt, beim Waschen von Textilien, die insbesondere aus Baumwolle bestehen oder Baumwolle enthalten.

Ein weiterer Gegenstand der Erfindung ist ein Verfahren zum Waschen von Textilien, bei dem ein alkalipercarbonathaltiges Waschmittel, das eine organische Percarbonsäure abspaltende Verbindung und/oder eine organische Percarbonsäure enthält, mit einem wasserlöslichen Builderblock, der sich wie voranstehend beschrieben aus den genannten Komponenten in den genannten Mengen zusammensetzt, und ein schmutzablösevermögendes Cellulosederivat, das erhältlich ist durch Alkylierung und Hydroxyalkylierung von Cellulose, zum Einsatz kommen. Dieses Verfahren kann manuell oder vorzugsweise mit Hilfe einer üblichen Haushaltswaschmaschine ausgeführt werden. Dabei ist es möglich, das bleichmittelhaltige Waschmittel und das schmutzablösevermögende Cellulosederivat gleichzeitig oder nacheinander anzuwenden. Die gleichzeitige Anwendung läßt sich besonders vorteilhaft durch den Einsatz eines bleichmittelhaltigen Waschmittels, welches das schmutzablösevermögende Cellulosederivat enthält, durchführen.

Besonders ausgeprägt ist der waschleistungsverstärkende Effekt der erfindungsgemäß zu verwendenden Cellulosederivate bei mehrfacher Anwendung, das heißt insbesondere zur Entfernung von Anschmutzungen von entsprechenden Textilien, die bereits bei Anwesenheit des Cellulosederivats gewaschen und/oder nachbehandelt worden waren, bevor sie mit der Anschmutzung versehen wurden. Im Zusammenhang mit der Nachbehandlung ist darauf hinzuweisen, daß sich der bezeichnete positive Aspekt auch durch ein Waschverfahren realisieren läßt, bei dem das Textil nach dem eigentlichen Waschvorgang, der mit Hilfe eines percarbonathaltigen Waschmittels mit wasserlöslichem Builderblock - das ein genanntes Cellulosederivat enthalten kann, aber in diesem Fall auch frei von diesem sein kann - ausgeführt wird, mit einem Nachbehandlungsmittel, beispielsweise im Rahmen eines Weichspülschrittes, welches ein erfindungsgemäß zu verwendendes Cellulosederivat enthält, in Kontakt gebracht wird. Auch bei dieser Vorgehensweise tritt beim nächsten Waschvorgang, auch wenn gewünschtenfalls abermals kein Waschmittel mit einem genannten Cellulosederivat verwendet wird, der waschleistungsverstärkende Effekt der erfindungsgemäß zu verwendenden Cellulosederivate auf.

Bevorzugte Cellulosederivate sind solche, die mit C₁- bis C₁₀-Gruppen, insbesondere C₁- bis C₃-Gruppen alkyliert sind und zusätzlich C₂- bis C₁₀-Hydroxyalkylgruppen, insbesondere C₂- bis C₃-Hydroxyalkylgruppen, tragen. Diese können in bekannter Weise durch Umsetzung von Cellulose mit entsprechenden Alkylierungsmitteln, beispielsweise Alkylhalogeniden oder Alkylsulfaten, und anschließende Umsetzung mit entsprechenden Alkylenoxiden, wie beispielsweise Ethylenoxid und/oder Propylenoxid, erhalten werden. In einer bevorzugten Ausführungsform der Erfindung sind im Cellulosederivat gemittelt 0,5 bis 2,5, insbesondere 1 bis 2 Alkylgruppen und 0,02 bis 0,5, insbesondere 0,05 bis 0,3 Hydroxyalkylgruppen pro Anhydroglykosemonomereinheit enthalten. Die mittlere Molmasse der erfindungsgemäß eingesetzten Cellulosederivate liegt vorzugsweise im Bereich von 10 000 D bis 150 000 D, insbesondere von 40 000 D bis 120 000 D und besonders bevorzugt im Bereich von 80 000 D bis 110 000 D. Die Bestimmung des Polymerisationsgrads beziehungsweise des Molekulargewichts des schmutzablösevermögenden Cellulosederivats basiert auf der Bestimmung der Grenzviskositätszahl an hinreichend verdünnten wäßrigen Lösungen mittels einem Ubbelohde Kapillarviskosimeter (Kapillare 0c). Unter Verwendung einer Konstanten [H. Staudinger und F. Reinecke, "Über Molekulargewichtsbestimmung an Celluloseethern", Liebigs Annalen der Chemie 535, 47 (1938)] und eines Korrekturfaktors [F. Rodriguez und L. A.Goettler, "The Flow of Moderately Concentrated Polymer Solutions in Water", Transactions of the Society of Rheology VIII, 3 17 (1964)] läßt sich hieraus der Polymerisationsgrad sowie unter Einbezug der Substitutionsgrade (DS und MS) das korrespondierende Molekulargewicht berechnen.

Die erfindungsgemäß verwendeten Cellulosederivate sind wie geschildert auf einfachem Wege herstellbar und ökologisch sowie toxikologisch unbedenklich. Sie führen zu einer signifikant besseren Ablösung von insbesondere Fett- und Kosmetik-Anschmutzungen auf Baumwolle beziehungsweise baumwollhaltigen Geweben als dies bei Verwendung bisher für diesen Zweck bekannter Verbindungen der Fall ist. Alternativ können bei gleichbleibendem Fettablösevermögen bedeutende Mengen an Tensiden eingespart werden.

Die erfindungsgemäße Verwendung kann im Rahmen eines Waschprozesses derart erfolgen, daß man Alkalipercarbonat, organische Percarbonsäure abspaltende Verbindung und/oder organische Percarbonsäure und das Cellulosederivat einer waschmittelhaltigen Flotte zusetzt, das Cellulosederivat einer bleich- und waschmittelhaltigen Flotte separat zusetzt oder vorzugsweise das Cellulosederivat als Bestandteil eines erfindungsgemäßen Waschmittels in die Flotte einbringt.

Die erfindungsgemäße Verwendung im Rahmen eines Wäschenachbehandlungsverfahrens kann entsprechend derart erfolgen, daß man das Cellulosederivat der Spülflotte separat zusetzt, die nach dem unter Anwendung eines percarbonathaltigen Waschmittels mit organische Percarbonsäure abspaltender Verbindung und/oder organischer Percarbonsäure und mit wasserlöslichem Builderblock erfolgten Waschgang zum Einsatz kommt, oder es als Bestandteil des Wäschenachbehandlungsmittels, insbesondere eines Weichspülers, einbringt. Bei diesem Aspekt der Erfindung kann das genannte percarbonathaltige Waschmittel mit organische Percarbonsäure abspaltender Verbindung und/oder organischer Percarbonsäure und mit wasserlöslichem Builderblock ebenfalls ein erfindungsgemäß zu verwendendes Cellulosederivat enthalten, kann jedoch auch frei von diesem sein. Umgekehrt kann das genannte Wäschenachbehandlungsmittel auch ein Percarbonat, organische Percarbonsäure abspaltende Verbindung und/oder organische Percarbonsäure und/oder wasserlöslichen Builderblock enthalten, kann jedoch auch frei von diesem und/oder diesen sein.

Das in den erfindungsgemäßen Mitteln enthaltene Alkalipercarbonat wird vorzugsweise in Form von umhüllten Alkalipercarbonatpartikeln eingesetzt, die einen Alkalipercarbonatkern aufweisen, der nach einem beliebigen Herstellungsverfahren erzeugt worden sein kann und auch an sich bekannte Stabilisatoren, wie Magnesiumsalze, Silikate und Phosphate, enthalten kann. Bei den in der Praxis üblichen Herstellungsverfahren handelt es sich insbesondere um sogenannte Kristallisationsverfahren sowie um Wirbelschicht-Sprühgranulationsverfahren. Bei dem Kristallisationsverfahren werden Wasserstoffperoxid und Alkalicarbonat in wäßriger Phase zu Alkalipercarbonat umgesetzt und letzteres wird nach der Kristallisation von der wäßrigen Mutterlauge abgetrennt. Während in älteren Verfahren Alkalipercarbonat in Gegenwart einer höherer Konzentrationeines Inertsalzes, wie Natriumchlorid, auskristallisiert wurde, sind inzwischen auch Verfahren bekannt, in welchen die Kristallisation auch in Abwesenheit eines Aussalzungsmittels erfolgen kann. Beispielhaft wird auf die europäische Patentanmeldung EP 0 703 190 verwiesen. Bei der Wirbelschicht-Sprühgranulationwerden eine wäßrige Wasserstoffperoxidlösung und eine wäßrige Alkalicarbonatlösung auf Alkalicarbonatkeime, welche sich in einer Wirbelschicht befinden, aufgesprüht und gleichzeitig Wasser verdampft. Das in der Wirbelschicht heranwachsende Granulat wird insgesamt oder in klassierender Weise aus der Wirbelschicht abgezogen. Als Beispiele für ein derartiges Herstellungsverfahren wird auf die internationale Patentanmeldung WO 96/06615 verwiesen. Schließlich kann auch Alkalipercarbonat, das erzeugt wurde durch ein Verfahren umfassend Kontaktieren von festem Alkalicarbonat oder einem Hydrat desselben mit einer wäßrigen Wasserstoffperoxidlösung und Trocknen, Kern der Alkalipercarbonatpartikel sein.

Ein in den erfindungsgemäßen Mitteln besonders bevorzugt enthaltenes Alkalipercarbonat ist partikelförmig und weist mindestens zwei Hüllschichten auf, wobei eine innerste Schicht mindestens ein hydratbildendes anorganisches Salz und eine äußere Schicht Alkalisilikat enthält. Die äußere Alkalisilikat enthaltende Hüllschicht kann entweder die äußerste Hüllschicht einer mindestens zwei Schichten umfassenden Umhüllung sein oder eine Hüllschicht, die nicht die innerste, direkt auf dem Alkalipercarbonat befindliche ist, die ihrerseits von einer Schicht oder mehreren Schichten überlagert sein kann. Obgleich hier wie auch im Stand der Technik von einzelnen Schichten die Rede ist, ist festzuhalten, daß die Bestandteile der übereinanderliegenden Schichten zumindest im Grenzbereich ineinander übergehen können. Diese mindestens teilweise Durchdringung resultiert daraus, daß beim Beschichten von Alkalipercarbonatpartikeln, welche eine innerste Hüllschicht aufweisen, diese zumindest oberflächlich teilweise angelöst wird, wenn eine Lösung, welche eine Hüllkomponente beziehungsweise die Hüllkomponenten einer zweiten Hüllschicht enthält, aufgesprüht wird.

Weiteres wesentliches Merkmal erfindungsgemäßer Mittel ist, daß sie einen wasserlöslichen Builderblock enthalten. Unter dem Begriff "wasserlöslich" soll dabei verstanden werden, daß sich der Builderblock zu mindestens 3 g/l, insbesondere mindestens 6 g/l in Wasser von pH 7 bei Raumtemperatur rückstandsfrei löst. Vorzugsweise ist der Builderblock bei der Konzentration, die sich durch die Einsatzmenge des ihn enthaltenden Waschmittels bei den üblichen Waschbedingungen ergibt, rückstandsfrei löslich.

Vorzugsweise sind mindestens 15 Gew.-% und bis zu 55 Gew.-%, insbesondere 25 Gew.-% bis 50 Gew.-% an wasserlöslichem Builderblock in den erfindungsgemäßen Mitteln enthalten. Dieser setzt sich zusammen aus den Komponenten
a) 5 Gew.-% bis 35 Gew.-% Citronensäure, Alkalicitrat und/oder Alkalicarbonat, welches auch zumindest anteilig durch Alkalihydrogencarbonat ersetzt sein kann,
b) bis zu 10 Gew.-% Alkalisilikat mit einem Modul im Bereich von 1,8 bis 2,5,
c) bis zu 2 Gew.-% Phosphonsäure und/oder Alkaliphosphonat,
d) bis zu 50 Gew.-% Alkaliphosphat, und
e) bis zu 10 Gew.-% polymerem Polycarboxylat,
wobei die Mengenangaben sich auf das gesamte Wasch- beziehungsweise Reinigungsmittel beziehen. Dies gilt auch für alle folgenden Mengenangaben, sofern nicht ausdrücklich anders angegeben.

In einer bevorzugten Ausführungsform erfindungsgemäßer Mittel enthält der wasserlösliche Builderblock mindestens 2 der Komponenten b), c), d) und e) in Mengen größer 0 Gew.-%.

Hinsichtlich der Komponente a) sind in einer bevorzugten Ausführungsform erfindungsgemäßer Mittel 15 Gew.% bis 25 Gew.-% Alkalicarbonat, welches zumindest anteilig durch Alkalihydrogencarbonat ersetzt sein kann, und bis zu 5 Gew.-%, insbesondere 0,5 Gew.-% bis 2,5 Gew.-% Citronensäure und/oder Alkalicitrat enthalten. In einer alternativen Ausführungsform erfindungsgemäßer Mittel sind als Komponente a) 5 Gew.-% bis 25 Gew.-%, insbesondere 5 Gew.-% bis 15 Gew.-% Citronensäure und/oder Alkalicitrat und bis zu 5 Gew.-% , insbesondere 1 Gew.-% bis 5 Gew.-% Alkalicarbonat, welches zumindest anteilig durch Alkalihydrogencarbonat ersetzt sein kann, enthalten. Falls sowohl Alkalicarbonat wie auch Alkalihydrogencarbonat vorhanden sind, weist die Komponte a) Alkalicarbonat und Alkalihydrogencarbonat vorzugsweise im Gewichtsverhältnis von 10: 1 bis 1:1 auf.

Hinsichtlich der Komponente b) sind in einer bevorzugten Ausführungsform erfindungsgemäßer Mittel 1 Gew.-% bis 5 Gew.-% Alkalisilikat mit einem Modul im Bereich von 1,8 bis 2,5 enthalten.

Hinsichtlich der Komponente c) sind in einer bevorzugten Ausführungsform erfindungsgemäßer Mittel 0,05 Gew.-% bis 1 Gew.-% Phosphonsäure und/oder Alkaliphosphonat enthalten. Unter Phosphonsäuren werden dabei auch gegebenenfalls substituierte Alkylphosphonsäuren verstanden, die auch mehrere Phosphonsäuregruppierungen aufweisen könne (sogenannte Polyphosphonsäuren). Bevorzugt werden sie ausgewählt aus den Hydroxy- und/oder Aminoalkylphosphonsäuren und/oder deren Alkalisalzen, wie zum Beispiel Dimethylaminomethandiphosphonsäure, 3-Aminopropan-1-hydroxy-1,1-diphosphonsäure, 1-Amino-1-phenyl-methandiphosphonsäure, 1-Hydrox-yethan-1,1-diphosphonsäure, Amino-tris(methylenphosphonsäure), N,N,N,N'-Ethylendiamin-tetrakis(methylenphosphonsäure) und die in der deutschen Auslegeschrift DE 11 07 207 beschriebenen acylierten Derivate der phosphorigen Säure, die auch in beliebigen Mischungen eingesetzt werden können.

Hinsichtlich der Komponente d) sind in einer bevorzugten Ausführungsform erfindungsgemäßer Mittel 15 Gew.% bis 35 Gew.-% Alkaliphosphat, insbesondere Trinatriumpolyphosphat, enthalten. Alkaliphosphat ist dabei die summarische Bezeichnung für die Alkalimetall- (insbesondere Natrium- und Kalium-) -Salze der verschiedenen Phosphorsäuren, bei denen man Metaphosphorsäuren (HPO₃)ₙ und Orthophosphorsäure H₃PO₄ neben höhermolekularen Vertretern unterscheiden kann. Die Phosphate vereinen dabei mehrere Vorteile in sich: Sie wirken als Alkaliträger, verhindern Kalkbeläge auf Maschinenteilen bzw. Kalkinkrustationen in Geweben und tragen überdies zur Reinigungsleistung bei. Natriumdihydrogenphosphat, NaH₂PO₄, existiert als Dihydrat (Dichte 1,91 gcm⁻³, Schmelzpunkt 60°) und als Monohydrat (Dichte 2,04 gcm⁻³). Beide Salze sind weiße, in Wasser sehr leicht lösliche Pulver, die beim Erhitzen das Kristallwasser verlieren und bei 200°C in das schwach saure Diphosphat (Dinatriumhydrogendiphosphat, Na₂H₂P₂O₇), bei höherer Temperatur in Natiumtrimetaphosphat (Na₃P₃O₉) und Madrellsches Salz übergehen. NaH₂PO₄ reagiert sauer; es entsteht, wenn Phosphorsäure mit Natronlauge auf einen pH-Wert von 4,5 eingestellt und die Maische versprüht wird. Kaliumdihydrogenphosphat (primäres oder einbasiges Kaliumphosphat, Kaliumbiphosphat, KDP), KH₂PO₄, ist ein weißes Salz der Dichte 2,33 gcm⁻³, hat einen Schmelzpunkt 253° (Zersetzung unter Bildung von (KPO₃)ₓ, Kaliumpolyphosphat) und ist leicht löslich in Wasser. Dinatriumhydrogenphosphat (sekundäres Natriumphosphat), Na₂BPO₄, ist ein farbloses, sehr leicht wasserlösliches kristallines Salz. Es existiert wasserfrei und mit 2 Mol. (Dichte 2,066 gcm⁻³, Wasserverlust bei 95°), 7 Mol. (Dichte 1,68 gcm⁻³, Schmelzpunkt 48° unter Verlust von 5 H₂O) und 12 Mol. Wasser (Dichte 1,52 gcm⁻³, Schmelzpunkt 35° unter Verlust von 5 H₂O), wird bei 100° wasserfrei und geht bei stärkerem Erhitzen in das Diphosphat Na₄P₂O₇ über. Dinatriumhydrogenphosphat wird durch Neutralisation von Phosphorsäure mit Sodalösung unter Verwendung von Phenolphthalein als Indikator hergestellt. Dikaliumhydrogenphosphat (sekundäres od. zweibasiges Kaliumphosphat), K₂HPO₄, ist ein amorphes, weißes Salz, das in Wasser leicht löslich ist. Trinatriumphosphat, tertiäres Natriumphosphat, Na₃PO₄, sind farblose Kristalle, die als Dodecahydrat eine Dichte von 1,62 gcm⁻³ und einen Schmelzpunkt von 73-76°C (Zersetzung), als Decahydrat (entsprechend 19-20% P₂O₅) einen Schmelzpunkt von 100°C und in wasserfreier Form (entsprechend 39-40% P₂O₅) eine Dichte von 2,536 gcm⁻³ aufweisen. Trinatriumphosphat ist in Wasser unter alkalischer Reaktion leicht löslich und wird durch Eindampfen einer Lösung aus genau 1 Mol Dinatriumphosphat und 1 Mol NaOH hergestellt. Trikaliumphosphat (tertiäres oder dreibasiges Kaliumphosphat), K₃PO₄, ist ein weißes, zerfließliches, körniges Pulver der Dichte 2,56 gcm⁻³, hat einen Schmelzpunkt von 1340° und ist in Wasser mit alkalischer Reaktion leicht löslich. Es entsteht z.B. beim Erhitzen von Thomasschlacke mit Kohle und Kaliumsulfat. Trotz des höheren Preises werden in der Reinigungsmittel-Industrie die leichter löslichen, daher hochwirksamen, Kaliumphosphate gegenüber entsprechenden Natrium-Verbindungen vielfach bevorzugt. Tetranatriumdiphosphat (Natriumpyrophosphat), Na₄P₂O₇, existiert in wasserfreier Form (Dichte 2,534 gcm⁻³, Schmelzpunkt 988°, auch 880° angegeben) und als Decahydrat (Dichte 1,815-1,836 gcm⁻³, Schmelzpunkt 94° unter Wasserverlust). Bei Substanzen sind farblose, in Wasser mit alkalischer Reaktion lösliche Kristalle. Na₄P₂O₇ entsteht beim Erhitzen von Dinatriumphosphat auf >200° oder indem man Phosphorsäure mit Soda im stöchiometrischem Verhältnis umsetzt und die Lösung durch Versprühen entwässert. Das Decahydrat komplexiert Schwermetall-Salze und Härtebildner und verringert daher die Härte des Wassers. Kaliumdiphosphat (Kaliumpyrophosphat), K₄P₂O₇, existiert in Form des Trihydrats und stellt ein farbloses, hygroskopisches Pulver mit der Dichte 2,33 gcm⁻³ dar, das in Wasser löslich ist, wobei der pH-Wert der 1% igen Lösung bei 25° 10,4 beträgt. Durch Kondensation des NaH₂PO₄ bzw. des KH₂PO₄ entstehen höhermol. Natrium- und Kaliumphosphate, bei denen man cyclische Vertreter, die Natrium- bzw. Kaliummetaphosphate und kettenförmige Typen, die Natrium- bzw. Kaliumpolyphosphate, unterscheiden kann. Insbesondere für letztere sind eine Vielzahl von Bezeichnungen in Gebrauch: Schmelz- oder Glühphosphate, Grahamsches Salz, Kurrolsches und Madrellsches Salz. Alle höheren Natrium- und Kaliumphosphate werden gemeinsam als kondensierte Phosphate bezeichnet. Das technisch wichtige Pentanatriumtriphosphat, Na₅P₃O₁₀ (Natriumtripolyphosphat), ist ein wasserfrei oder mit 6 H₂O kristallisierendes, nicht hygroskopisches, weißes, wasserlösliches Salz der allgemeinen Formel NaO-[P(O)(ONa)-O]ₙ-Na mit n=3. In 100 g Wasser lösen sich bei Zimmertemperatur etwa 17 g, bei 60° ca. 20 g, bei 100° rund 32 g des kristallwasserfreien Salzes; nach zweistündigem Erhitzen der Lösung auf 100° entstehen durch Hydrolyse etwa 8% Orthophosphat und 15% Diphosphat. Bei der Herstellung von Pentanatriumtriphosphat wird Phosphorsäure mit Sodalösung oder Natronlauge im stöchiometrischen Verhältnis zur Reaktion gebracht und die Lsg. durch Versprühen entwässert. Ähnlich wie Grahamsches Salz und Natriumdiphosphat löst Pentanatriumtriphosphat viele unlösliche Metall-Verbindungen (auch Kalkseifen usw.). Pentakaliumtriphosphat, K₅P₃O₁₀ (Kaliumtripolyphosphat), kommt beispielsweise in Form einer 50 Gew.-%-igen Lösung (> 23% P₂O₅, 25% K₂O) in den Handel. Die Kaliumpolyphosphate finden in der Wasch- und Reinigungsmittel-Industrie breite Verwendung. Weiter existieren auch Natriumkaliumtripolyphosphate, welche ebenfalls im Rahmen der vorliegenden Erfindung einsetzbar sind. Diese entstehen beispielsweise, wenn man Natriumtrimetaphosphat mit KOH hydrolysiert:

(NaPO₃)₃ + 2 KOH → Na₃K₂P₃O₁₀ + H₂O

Diese sind erfindungsgemäß genau wie Natriumtripolyphosphat, Kaliumtripolyphosphat oder Mischungen aus diesen beiden einsetzbar; auch Mischungen aus Natriumtripolyphosphat und Natriumkaliumtripolyphosphat oder Mischungen aus halimntripolyphosphat und Natriumkaliumtripolyphosphat oder Gemische aus Natriumtripolyphosphat und Kaliumtripolyphosphat und Natriumkaliumtripolyphosphat sind erfindungsgemäß einsetzbar.

Hinsichtlich der Komponente e) sind in einer bevorzugten Ausführungsform erfindungsgemäßer Mittel 1,5 Gew.-% bis 5 Gew.-% polymeres Polycarboxylat, insbesondere ausgewählt aus den Polymerisations- beziehungsweise Copolymerisationsprodukten von Acrylsäure, Methacrylsäure und/oder Maleinsäure enthalten. Unter diesen sind die Homopolymere der Acrylsäure und unter diesen wiederum solche mit einer mittleren Molmasse im Bereich von 5 000 D bis 15 000 D (PA-Standard) besonders bevorzugt.

Wasch- oder Reinigungsmittel, die ein erfindungsgemäß zu verwendendes Cellulosederivat beziehungsweise wasserlöslichen Builderblock beziehungsweise Alkalipercarbonat enthalten oder mit diesem beziehungsweise diesen zusammen verwendet beziehungsweise im erfindungsgemäßen Verfahren eingesetzt werden, können alle üblichen sonstigen Bestandteile derartiger Mittel enthalten, die nicht in unerwünschter Weise mit dem erfindungswesentlichen Cellulosederivat, dem Alkalipercarbonat oder dem wasserlöslichen Builderblock wechselwirken. Vorzugsweise wird das Cellulosederivat in Mengen von 0,1 Gew.-% bis 5 Gew.-%, insbesondere 0,5 Gew.-% bis 2,5 Gew.-% in Wasch-oder Reinigungsmittel eingearbeitet.

Überraschenderweise wurde gefunden, daß derartige Cellulosederivate mit den oben angegebenen Eigenschaften die Wirkung bestimmter anderer Wasch- und Reinigungs-mittelinhaltsstoffe positiv beeinflussen und daß umgekehrt die Wirkung des baumwollaktiven Soil-release Cellulosederivats durch bestimmte andere Waschmittelinhaltsstoffe noch zusätzlich verstärkt wird. Diese Effekte treten insbesondere bei enzymatischen Wirkstoffen, insbesondere Proteasen und Lipasen, bei synthetischen Aniontensiden vom Sulfat- und Sulfonattyp, bei Farbübertragungsinhibitoren, beispielsweise Vinylpyrrolidon-, Vinylpyridin- oder Vinylimidazol-Polymeren oder -Copolymeren oder entsprechenden Polybetainen, und bei Vergrauungsinhibitoren, beispielsweise anderen, insbesondere anionischen Celluloseethern wie Carboxymethylcellulose, auf, weshalb der Einsatz mindestens eines der genannten weiteren Inhaltsstoffe zusammen mit erfindungsgemäß zu verwendenden Cellulosederivaten bevorzugt ist.

In einer bevorzugten Ausführungsform enthält ein erfindungsgemäßes, erfindungsgemäß verwendetes oder im erfindungsgemäßen Verfahren eingesetztes Mittel nichtionisches Tensid, ausgewählt aus Fettalkylpolyglykosiden, Fettalkylpolyalkoxylaten, insbesondere -ethoxylaten und/oder -propoxylaten, Fettsäurepolyhydroxyamiden und/oder Ethoxylierungs-und/oder Propoxylierungsprodukten von Fettalkylaminen, vicinalen Diolen, Fettsäurealkylestern und/oder Fettsäureamiden sowie deren Mischungen, insbesondere in einer Menge im Bereich von 2 Gew.-% bis .25 Gew.-%.

Eine weitere Ausführungsform derartiger Mittel umfaßt die Anwesenheit von synthetischem Aniontensid vom Sulfat- und/oder Sulfonattyp, insbesondere Fettalkylsulfat, Fettalkylethersulfat, Sulfofettsäureester und/oder Sulfofettsäuredisalze, insbesondere in einer Menge im Bereich von 2 Gew.-% bis 25 Gew.-%. Bevorzugt wird das Aniontensid aus den Alkyl- bzw. Alkenylsulfaten und/oder den Alkyl- bzw. Alkenylethersulfaten ausgewählt, in denen die Alkyl- bzw. Alkenylgruppe 8 bis 22, insbesondere 12 bis 18 C-Atome besitzt. Bei diesen handelt es sich üblicherweise nicht um Einzelsubstanzen, sondern um Schnitte oder Mischungen. Darunter sind solche bevorzugt, deren Anteil an Verbindungen mit längerkettigen Resten im Bereich von 16 bis 18 C-Atomen über 20 Gew.-% beträgt.

Zu den in Frage kommenden nichtionischen Tensiden gehören die Alkoxylate, insbesondere die Ethoxylate und/oder Propoxylate von gesättigten oder ein- bis mehrfach ungesättigten linearen oder verzweigtkettigen Alkoholen mit 10 bis 22 C-Atomen, vorzugsweise 12 bis 18 C-Atomen. Der Alkoxyrlierungsgrad der Alkohole liegt dabei in der Regel zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß die Alkoxylate, insbesondere die Ethoxylate, primärer Alkohole mit linearen, insbesondere Dodecyl-, Tetradecyl-, Hexadecyl- oder Octadecyl-Resten sowie deren Gemische. Außerdem sind entsprechende Alkoxylierungsprodukte von Alkylaminen, vicinalen Diolen und Carbonsäureamiden, die hinsichtlich des Alkylteils den genannten Alkoholen entsprechen, verwendbar. Darüberhinaus kommen die Ethylenoxid- und/oder Propylenoxid-Insertionsprodukte von Fettsäurealkylestern, wie sie gemäß dem in der internationalen Patentanmeldung WO 90/13533 angegebenen Verfahren hergestellt werden können, sowie Fettsäurepolyhydroxyamide, wie sie gemäß den Verfahren der US-amerikanischen Patentschriften US 1 985 424, US 2 016 962 und US 2 703 798 sowie der internationalen Patentanmeldung WO 92/06984 hergestellt werden können, in Betracht.

Zur Einarbeitung in die erfindungsgemäßen Mittel geeignete sogenannte Alkylpolyglykoside sind Verbindungen der allgemeinen Formel (G)ₙ-OR¹², in der R¹² einen Alkyl- oder Alkenylrest mit 8 bis 22 C-Atomen, G eine Glykoseeinheit und n eine Zahl zwischen 1 und 10 bedeuten. Derartige Verbindungen und ihre Herstellung werden zum Beispiel in den europäischen Patentanmeldungen EP 92 355, EP 301 298, EP 357 969 und EP 362 671 oder der US-amerikanischen Patentschrift US 3 547 828 beschrieben. Bei der Glykosidkomponente (G)ₙ handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad n nimmt als analytisch zu ermittelnde Größe im allgemeinen gebrochene Zahlenwerte an; er liegt bei Werten zwischen 1 und 10, bei den vorzugsweise eingesetzten Glykosiden unter einem Wert von 1,5, insbesondere zwischen 1,2 und 1,4. Bevorzugter Monomer-Baustein ist wegen der guten Verfügbarkeit Glucose. Der Alkyl- oder Alkenylteil R¹² der Glykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Glykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders bevorzugte Alkylglykoside enthalten einen Kokosfettalkylrest, das heißt Mischungen mit im wesentlichen R¹²=Dodecyl und R¹²=Tetradecyl.

Nichtionisches Tensid ist in Mitteln, welche einen erfindungsgemäß verwendeten Soil-release Wirkstoff enthalten, erfindungsgemäß verwendet oder im erfindungsgemäßen Verfahren eingesetzt werden, vorzugsweise in Mengen von 1 Gew.-% bis 30 Gew.-%, insbesondere von 1 Gew.-% bis 25 Gew.-% enthalten, wobei Mengen im oberen Teil dieses Bereiches eher in flüssigen Waschmitteln anzutreffen sind und teilchenförmige Waschmittel vorzugsweise eher geringere Mengen von bis zu 5 Gew.-% enthalten.

Die Mittel können stattdessen oder zusätzlich weitere Tenside, vorzugsweise synthetische Aniontenside des Sulfat- oder Sulfonat-Typs, wie beispielsweise Alkylbenzolsulfonate, in Mengen von vorzugsweise nicht über 20 Gew.-%, insbesondere von 0,1 Gew.-% bis 18 Gew.-%, jeweils bezogen auf gesamtes Mittel, enthalten. Als für den Einsatz in derartigen Mitteln besonders geeignete synthetische Aniontenside sind die Alkyl- und/oder Alkenylsulfate mit 8 bis 22 C-Atomen, die ein Alkali-, Ammonium- oder Alkylbeziehungsweise Hydroxyalkyl-substituiertes Ammoniumion als Gegenkation tragen, zu nennen. Bevorzugt sind die Derivate der Fettalkohole mit insbesondere 12 bis 18 C-Atomen und deren verzweigtkettiger Analoga, der sogenannten Oxoalkohole. Die Alkyl- und Alkenylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Zu den einsetzbaren Tensiden vom Sulfat-Typ gehören auch die sulfatierten Alkoxylierungsprodukte der genannten Alkohole, sogenannte Ethersulfate. Vorzugsweise enthalten derartige Ethersulfate 2 bis 30, insbesondere 4 bis 10 Ethylenglykol-Gruppen pro Molekül. Zu den geeigneten Aniontensiden vom Sulfonat-Typ gehören die durch Umsetzung von Fettsäureestern mit Schwefeltrioxid und anschließender Neutralisation erhältlichen α-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte, sowie die durch formale Verseifung aus diesen hervorgehenden Sulfofettsäuren.

Als weitere fakultative tensidische Inhaltsstoffe kommen Seifen in Betracht, wobei gesättigte Fettsäureseifen, wie die Salze der Laurinsäure, Myristinsäure, Palmitinsäure oder Stearinsäure, sowie aus natürlichen Fettsäuregemischen, zum Beispiel Kokos-, Palmkern- oder Talgfettsäuren, abgeleitete Seifen geeignet sind. Insbesondere sind solche Seifengemische bevorzugt, die zu 50 Gew.-% bis 100 Gew.-% aus gesättigten C₁₂-C₁₈-Fettsäureseifen und zu bis 50 Gew.-% aus Ölsäureseife zusammengesetzt sind. Vorzugsweise ist Seife in Mengen von 0,1 Gew.-% bis 5 Gew.-% enthalten. Insbesondere in flüssigen Mitteln, welche ein erfindungsgemäß verwendetes Polymer enthalten, können jedoch auch höhere Seifenmengen von in der Regel bis zu 20 Gew.% enthalten sein.

Gewünschtenfalls können die Mittel auch Betaine und/oder kationische Tenside enthalten, die - falls vorhanden - vorzugsweise in Mengen von 0,5 Gew.-% bis 7 Gew.-% eingesetzt werden. Unter diesen sind die unten diskutierten Esterquats besonders bevorzugt.

Die Mittel enthalten zusätzlich zu dem Percarbonat eine unter Perhydrolysebedingungen eine organische Percarbonsäure abspaltende Verbindung (d.h. einen sogenannten Bleichaktivator) und/oder eine bereits gebildete organische Percarbonsäure, insbesondere in Mengen von 0,5 Gew.-% bis 6 Gew.-%. Die fakultativ vorhandene Komponente der Bleichaktivatoren umfaßt die üblicherweise verwendeten N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Urazole, Diketopiperazine, Sulfurylamide und Cyanurate, außerdem Carbonsäureanhydride, insbesondere Phthalsäureanhydrid, Carbonsäureester, insbesondere Natrium-isononanoyl-phenolsulfonat, und acylierte Zuckerderivate, insbesondere Pentaacetylglukose, sowie kationische Nitrilderivate wie Trimethylammoniumacetonitril-Salze. Die Bleichaktivatoren können zur Vermeidung der Wechselwirkung mit den Perverbindungen bei der Lagerung in bekannter Weise mit Hüllsubstanzen überzogen beziehungsweise granuliert worden sein, wobei mit Hilfe von Carboxymethylcellulose granuliertes Tetraacetylethylendiamin mit mittleren Korngrößen von 0,01 mm bis 0,8 mm, wie es beispielsweise nach dem in der europäischen Patentschrift EP 37 026 beschriebenen Verfahren hergestellt werden kann, granuliertes 1,5-Diacetyl-2,4-dioxohexahydro-1,3,5-triazin, wie es nach dem in der deutschen Patentschrift DD 255 884 beschriebenen Verfahren hergestellt werden kann, und/oder nach den in den internationalen Patentanmeldungen WO 00/50553, WO 00/50556, WO 02/12425, WO 02/12426 oder WO 02/26927 beschriebenen Verfahren in Teilchenform konfektioniertes Trialkylammoniumacetonitril besonders bevorzugt ist. In Wasch- und Reinigungsmitteln sind derartige Bleichaktivatoren vorzugsweise in Mengen bis zu 8 Gew.-%, insbesondere von 2 Gew.-% bis 6 Gew.-%, jeweils bezogen auf gesamtes Mittel, enthalten.

Zusätzlich können die Mittel weitere in Wasch- und Reinigungsmitteln übliche Bestandteile enthalten. Zu diesen fakultativen Bestandteilen gehören insbesondere Enzyme, Enzymstabilisatoren, Schauminhibitoren, beispielsweise Organopolysiloxane oder Paraffine, Lösungsmittel und optische Aufheller, beispielsweise Stilbendisulfonsäurederivate. Vorzugsweise sind in Mitteln, welche ein erfindungsgemäß verwendetes Cellulosederivat enthalten, bis zu 1 Gew.-%, insbesondere 0,01 Gew.% bis 0,5 Gew.-% optische Aufheller, insbesondere Verbindungen aus der Klasse der substituierten 4,4'-Bis-(2,4,6-triamino-s-triazinyl)-stilben-2,2'-disulfonsäuren und bis zu 2 Gew.-%, insbesondere 0,1 Gew.-% bis 1 Gew.-% Schauminhibitoren enthalten, wobei sich die genannten Gewichtsanteile jeweils auf gesamtes Mittel beziehen.

Lösungsmittel, die insbesondere bei flüssigen Mitteln eingesetzt werden können, sind neben Wasser vorzugsweise solche, die wassermischbar sind. Zu diesen gehören die niederen Alkohole, beispielsweise Ethanol, Propanol, iso-Propanol, und die isomeren Butanole, Glycerin, niedere Glykole, beispielsweise Ethylen- und Propylenglykol, und die aus den genannten Verbindungsklassen ableitbaren Ether. In derartigen flüssigen Mitteln liegen die erfindungsgemäß verwendeten Cellulosederivate in der Regel gelöst oder in suspendierter Form vor.

Gegebenenfalls anwesende Enzyme werden vorzugsweise aus der Gruppe umfassend Protease, Amylase, Lipase, Cellulase, Hemicellulase, Oxidase, Peroxidase oder Mischungen aus diesen ausgewählt. In erster Linie kommt aus Mikroorganismen, wie Bakterien oder Pilzen, gewonnene Protease in Frage. Sie kann in bekannter Weise durch Fermentationsprozesse aus geeigneten Mikroorganismen gewonnen werden, die zum Beispiel in den deutschen Offenlegungsschriften DE 19 40 488, DE 20 44 161, DE 21 01 803 und DE 21 21 397, den US-amerikanischen Patentschriften US 3 623 957 und US 4. 264 738, der europäischen Patentanmeldung EP 006 638 sowie der internationalen Patentanmeldung WO 91/02792 beschrieben sind. Proteasen sind im Handel beispielsweise unter den Namen BLAP^{®}, Savinase^{®}, Esperase^{®}, Maxatase^{®}, Optimase^{®}, Alcalase^{®}, Durazym^{®} oder Maxapem^{®} erhältlich. Die einsetzbare Lipase kann aus Humicola lanuginosa, wie beispielsweise in den europäischen Patentanmeldungen EP 258 068, EP 305 216 und EP 341 947 beschrieben, aus Bacillus-Arten, wie beispielsweise in der internationalen Patentanmeldung WO 91/16422 oder der europäischen Patentanmeldung EP 384 717 beschrieben, aus Pseudomonas-Arten, wie beispielsweise in den europäischen Patentanmeldungen EP 468 102, EP 385 401, EP 375 102, EP 334 462, EP 331 376, EP 330 641, EP 214 761, EP 218 272 oder EP 204 284 oder der internationalen Patentanmeldung WO 90/10695 beschrieben, aus Fusarium-Arten, wie beispielsweise in der europäischen Patentanmeldung EP 130 064 beschrieben, aus Rhizopus-Arten, wie beispielsweise in der europäischen Patentanmeldung EP 117 553 beschrieben, oder aus Aspergillus-Arten, wie beispielsweise in der europäischen Patentanmeldung EP 167 309 beschrieben, gewonnen werden. Geeignete Lipasen sind beispielsweise unter den Namen Lipolase^{®}, Lipozym^{®}, Lipomax^{®}, Lipex^{®}, Amano^{®}-Lipase, Toyo-Jozo^{®}-Lipase, Meito^{®}-Lipase und Diosynth^{®}-Lipase im Handel erhältlich. Geeignete Amylasen sind beispielsweise unter den Namen Maxamyl^{®}, Termamyl^{®}, Duramyl^{®} und Purafect^{®} OxAm handelsüblich. Die einsetzbare Cellulase kann ein aus Bakterien oder Pilzen gewinnbares Enzym sein, welches ein pH-Optimum vorzugsweise im schwach sauren bis schwach alkalischen Bereich von 6 bis 9,5 aufweist. Derartige Cellulasen sind beispielsweise aus den deutschen Offenlegungsschriften DE 31 17 250, DE 32 07 825, DE 32 07 847, DE 33 22 950 oder den europäischen Patentanmeldungen EP 265 832, EP 269 977, EP 270 974, EP 273 125 sowie EP 339 550 und den internationalen Patentanmeldungen WO 95/02675 und WO 97/14804 bekannt und unter den Namen Celluzyme^{®}, Carezyme^{®} und Ecostone^{®} handelsüblich.

Zu den gegebenenfalls, insbesondere in flüssigen Mitteln vorhandenen üblichen Enzymstabilisatoren gehören Aminoalkohole, beispielsweise Mono-, Di-, Triethanol- und -propanolamin und deren Mischungen, niedere Carbonsäuren, wie beispielsweise aus den europäischen Patentanmeldungen EP 376 705 und EP 378 261 bekannt, Borsäure beziehungsweise Alkaliborate, Borsäure-Carbonsäure-Kombinationen, wie beispielsweise aus der europäischen Patentanmeldung EP 451 921 bekannt, Borsäureester, wie beispielsweise aus der internationalen Patentanmeldung WO 93/11215 oder der europäischen Patentanmeldung EP 511 456 bekannt, Boronsäurederivate, wie beispielsweise aus der europäischen Patentanmeldung EP 533 536 bekannt, Calciumsalze, beispielsweise die aus der europäischen Patentschrift EP 28 865 bekannte Ca-Ameisensäure-Kombination, Magnesiumsalze, wie beispielsweise aus der europäischen Patentanmeldung EP 378 262 bekannt, und/oder schwefelhaltige Reduktionsmittel, wie beispielsweise aus den europäischen Patentanmeldungen EP 080 748 oder EP 080 223 bekannt.

Zu den geeigneten Schauminhibitoren gehören langkettige Seifen, insbesondere Behenseife, Fettsäureamide, Paraffine, Wachse, Mikrokristallinwachse, Organopolysiloxane und deren Gemische, die darüberhinaus mikrofeine, gegebenenfalls silanierte oder anderweitig hydrophobierte Kieselsäure enthalten können. Zum Einsatz in partikelförmigen Mitteln sind derartige Schauminhibitoren vorzugsweise an granulare, wasserlösliche Trägersubstanzen gebunden, wie beispielsweise in der deutschen Offenlegungsschrift DE 34 36 194, den europäischen Patentanmeldungen EP 262 588, EP 301 414, EP 309 931 oder der europäischen Patentschrift EP 150 386 beschrieben.

Möglich ist auch die Verwendung einer Kombination aus genanntem baumwollaktivem schmutzablösevermögendem Cellulosederivat mit einem polyesteraktiven schmutzablösevermögenden Polymer aus einer Dicarbonsäure und einem gegebenenfalls polymeren Diol zur Verstärkung der Reinigungsleistung beim Waschen von Textilien. Auch im Rahmen erfindungsgemäßer Mittel und des erfindungsgemäßen Verfahrens sind solche Kombinationen aus genanntem baumwollaktivem schmutzablösevermögendem Cellulosederivat mit einem polyesteraktiven schmutzablösevermögenden Polymer möglich.

Zu den bekanntlich polyesteraktiven schmutzablösevermögenden Polymeren, die zusätzlich zu den erfindungswesentlichen Cellulosederivaten eingesetzt werden können, gehören Copolyester aus Dicarbonsäuren, beispielsweise Adipinsäure, Phthalsäure oder Terephthalsäure, Diolen, beispielsweise Ethylenglykol oder Propylenglykol, und Polydiolen, beispielsweise Polyethylenglykol oder Polypropylenglykol. Zu den bevorzugt eingesetzten schmutzablösevermögenden Polyestern gehören solche Verbindungen, die formal durch Veresterung zweier Monomerteile zugänglich sind, wobei das erste Monomer eine Dicarbonsäure HOOC-Ph-COOH und das zweite Monomer ein Diol HO-(CHR¹¹-)ₐOH, das auch als polymeres Diol H-(O-(CHR₁₁-)ₐ)_{b}OH vorliegen kann, ist. Darin bedeutet Ph einen o-, m- oder p-Phenylenrest, der 1 bis 4 Substituenten, ausgewählt aus Alkylresten mit 1 bis 22 C-Atomen, Sulfonsäuregruppen, Carboxylgruppen und deren Mischungen, tragen kann, R¹¹ Wasserstoff, einen Alkylrest mit 1 bis 22 C-Atomen und deren Mischungen, a eine Zahl von 2 bis 6 und b eine Zahl von 1 bis 300. Vorzugsweise liegen in den aus diesen erhältlichen Polyestern sowohl M onomerdioleinheiten -O-(CHR₁₁-)ₐO- als auch Polymerdioleinheiten -(O-(CHR¹¹-)ₐ)_{b}O- vor. Das molare Verhältnis von Monomerdioleinheiten zu Polymerdioleinheiten beträgt vorzugsweise 100:1 bis 1:100, insbesondere 10:1 bis 1:10. In den Polymerdioleinheiten liegt der Polymerisationsgrad b vorzugsweise im Bereich von 4 bis 200, insbesondere von 12 bis 140. Das Molekulargewicht beziehungsweise das mittlere Molekulargewicht oder das Maximum der Molekulargewichtsverteilung bevorzugter schmutzablösevermögender Polyester liegt im Bereich von 250 bis 100 000, insbesondere von 500 bis 50 000. Die dem Rest Ph zugrundeliegende Säure wird vorzugsweise aus Terephtalsäure, Isophthalsäure, Phthalsäure, Trimellithsäure, Mellithsäure, den Isomeren der Sulfophthalsäure, Sulfoisophthalsäure und Sulfoterephtalsäure sowie deren Gemischen ausgewählt. Sofern deren Säuregruppen nicht Teil der Esterbindungen im Polymer sind, liegen sie vorzugsweise in Salzform, insbesondere als Alkali- oder Ammoniumsalz vor. Unter diesen sind die Natrium- und Kaliumsalze besonders bevorzugt. Gewünschtenfalls können statt des Monomers HOOC-Ph-COOH geringe Anteile, insbesondere nicht mehr als 10 Mol-% bezogen auf den Anteil an Ph mit der oben gegebenen Bedeutung, anderer Säuren, die mindestens zwei Carboxylgruppen aufweisen, im schmutzablösevermögenden Polyester enthalten sein. Zu diesen gehören beispielsweise Alkylen- und Alkenylendicarbonsäuren wie Malonsäure, Bernsteinsäure, Fumarsäure, Maleinsäure, Glutarsäure, Adipinsäure, Pimelinsäure, Korksäure, Azelainsäure und Sebacinsäure. Zu den bevorzugten Diolen HO-(CHR¹¹-)ₐOH gehören solche, in denen R¹¹ Wasserstoff und a eine Zahl von 2 bis 6 ist, und solche, in denen a den Wert 2 aufweist und R¹¹ unter Wasserstoff und den Alkylresten mit 1 bis 10, insbesondere 1 bis 3 C-Atomen ausgewählt wird. Unter den letztgenannten Diolen sind solche der Formel HO-CH₂-CHR¹¹-OH, in der R¹¹ die obengenannte Bedeutung besitzt, besonders bevorzugt. Beispiele für Diolkomponenten sind Ethylenglykol, 1,2-Propylenglykol, 1,3-Propylenglykol, 1,4-Butandiol, 1,5-Pentandiol, 1,6-Hexandiol, 1,8-Octandiol, 1,2-Decandiol, 1,2-Dodecandiol und Neopentylglylkol. Besonders bevorzugt unter den polymeren Diolen ist Polyethylenglykol mit einer mittleren Molmasse im Bereich von 1000 bis 6000.

Gewünschtenfalls können die wie oben beschrieben zusammengestzten Polyester auch endgruppenverschlossen sein, wobei als Endgruppen Alkylgruppen mit 1 bis 22 C-Atomen und Ester von Monocarbonsäuren in Frage kommen. Den über Esterbindungen gebundenen Endgruppen können Alkyl-, Alkenyl- und Arylmonocarbonsäuren mit 5 bis 32 C-Atomen, insbesondere 5 bis 18 C-Atomen, zugrundeliegen. Zu diesen gehören Valeriansäure, Capronsäure, Önanthsäure, Caprylsäure, Pelargonsäure, Caprinsäure, Undecansäure, Undecensäure, Laurinsäure, Lauroleinsäure, Tridecansäure, Myristinsäure, Myristoleinsäure, Pentadecansäure, Palmitinsäure, Stearinsäure, Petroselinsäure, Petroselaidinsäure, Ölsäure, Linolsäure, Linolaidinsäure, Linolensäure, Eläostearinsäure, Arachinsäure, Gadoleinsäure, Arachidonsäure, Behensäure, Erucasäure, Brassidinsäure, Clupanodonsäure, Lignocerinsäure, Cerotinsäure, Melissinsäure, Benzoesäure, die 1 bis 5 Substituenten mit insgesamt bis zu 25 C-Atomen, insbesondere 1 bis 12 C-Atomen tragen kann, beispielsweise tert.-Butylbenzoesäure. Den Endgruppen können auch Hydroxymonocarbonsäuren mit 5 bis 22 C-Atomen zugrundeliegen, zu denen beispielsweise Hydroxyvaleriansäure, Hydroxycapronsäure, Ricinolsäure, deren Hydrierungsprodukt Hydroxystearinsäure sowie o-, m- und p-Hydroxybenzoesäure gehören. Die Hydroxymonocarbonsäuren können ihrerseits über ihre Hydroxylgruppe und ihre Carboxylgruppe miteinander verbunden sein und damit mehrfach in einer Endgruppe vorliegen Vorzugsweise liegt die Anzahl der Hydroxymonocarbonsäureeinheiten pro Endgruppe, das heißt ihr Oligomerisierungsgrad, im Bereich von 1 bis 50, insbesondere von 1 bis 10. In einer bevorzugten Ausgestaltung der Erfindung werden Polymere aus Ethylenterephthalat und Polyethylenoxid-terephthalat, in denen die Polyethylenglykol-Einheiten Molgewichte von 750 bis 5000 aufweisen und das Molverhältnis von Ethylenterephthalat zu Polyethylenoxid-terephthalat 50:50 bis 90:10 beträgt, in Kombination mit den Cellulosederivaten verwendet.

Die schmutzablösevermögenden Polymere sind vorzugsweise wasserlöslich, wobei unter dem Begriff "wasserlöslich" eine Löslichkeit von mindestens 0,01 g, vorzugsweise mindestens 0,1 g des Polymers pro Liter Wasser bei Raumtemperatur und pH 8 verstanden werden soll. Bevorzugt eingesetzte Polymere weisen unter diesen Bedingungen jedoch eine Löslichkeit von mindestens 1 g pro Liter, insbesondere mindestens 10 g pro Liter auf.

Bevorzugte Wäschenachbehandlungsmittel weisen als wäscheweichmachenden Wirkstoff ein sogenanntes Esterquat auf, das heißt einen quaternierten Ester aus Carbonsäure und Aminoalkohol. Dabei handelt es sich um bekannte Stoffe, die man nach den einschlägigen Methoden der präparativen organischen Chemie erhalten kann. In diesem Zusammenhang sei auf die internationale Patentanmeldung WO 91/01295 verwiesen, nach der man Triethanolamin in Gegenwart von unterphosphoriger Säure mit Fettsäuren partiell verestert, Luft durchleitet und anschließend mit Dimethylsulfat oder Ethylenoxid quaterniert. Aus der deutschen Patentschrift DE 43 08 794 ist überdies ein Verfahren zur Herstellung fester Esterquats bekannt, bei dem man die Quaternierung von Triethanolaminestern in Gegenwart von geeigneten Dispergatoren, vorzugsweise Fettalkoholen, durchführt. Übersichten zu diesem Thema sind beispielsweise von R.Puchta et al. in Tens.Surf.Det., 30, 186 (1993), M.Brock in Tens.Surf.Det. 30, 394 (1993), R.Lagerman et al. in J.Am.Oil.Chem.Soc., 71, 97 (1994) sowie I.Shapiro in Cosm.Toil. 109, 77 (1994) erschienen.

In den Mitteln bevorzugte Esterquats sind quaternierte Fettsäuretriethanolaminestersalze, die der Formel (I) folgen, in der R¹CO für einen Acylrest mit 6 bis 22 Kohlenstoffatomen, R² und R³ unabhängig voneinander für Wasserstoff oder R¹CO, R⁴ für einen Alkylrest mit 1 bis 4 Kohlenstoffatomen oder eine (CH₂CH₂O)_{q}H-Gruppe, m, n und p in Summe für 0 oder Zahlen von 1 bis 12, q für Zahlen von 1 bis 12 und X für ein ladungsausgleichendes Anion wie Halogenid, Alkylsulfat oder Alkylphosphat steht. Typische Beispiele für Esterquats, die im Sinne der Erfindung Verwendung finden können, sind Produkte auf Basis von Capronsäure, Caprylsäure, Caprinsäure, Laurinsäure, Myristinsäure, Palmitinsäure, Isostearinsäure, Stearinsäure, Ölsäure, Elaidinsäure, Arachinsäure, Behensäure und Erucasäure sowie deren technische Mischungen, wie sie beispielsweise bei der Druckspaltung natürlicher Fette und Öle anfallen. Vorzugsweise werden technische C_{12/18}-Kokosfettsäuren und insbesondere teilgehärtete C_{16/18}-Talgbeziehungsweise Palmfettsäuren sowie elaidinsäure-reiche C_{16/18}-Fettsäureschnitte eingesetzt. Zur Herstellung der quaternierten Ester können die Fettsäuren und das Triethanolamin in der Regel im molaren Verhältnis von 1,1 : 1 bis 3 : 1 eingesetzt werden. Im Hinblick auf die anwendungstechnischen Eigenschaften der Esterquats hat sich ein Einsatzverhältnis von 1,2 : 1 bis 2,2: 1, vorzugsweise 1,5 : 1 bis 1,9 : 1 als besonders vorteilhaft erwiesen. Die bevorzugt eingesetzten Esterquats stellen technische Mischungen von Mono-, Di- und Triestern mit einem durchschnittlichen Veresterungsgrad von 1,5 bis 1,9 dar und leiten sich von technischer C_{16/18}- Talg- bzw. Palmfettsäure (Iodzahl 0 bis 40) ab. Quaternierte Fettsäuretriethanolaminestersalze der Formel (I), in der R¹CO für einen Acylrest mit 16 bis 18 Kohlenstoffatomen, R² für R¹CO, R³ für Wasserstoff, R⁴ für eine Methylgruppe, m, n und p für 0 und X für Methylsulfat steht, haben sich als besonders vorteilhaft erwiesen.

Neben den quaternierten Carbonsäuretriethanolaminestersalzen kommen als Esterquats auch quaternierte Estersalze von Carbonsäuren mit Diethanolalkylaminen der Formel (II) in Betracht, in der R¹CO für einen Acylrest mit 6 bis 22 Kohlenstoffatomen, R² für Wasserstoff oder R¹CO, R⁴ und R⁵ unabhängig voneinander für Alkylreste mit 1 bis 4 Kohlenstoffatomen, m und n in Summe für 0 oder Zahlen von 1 bis 12 und X für ein ladungsausgleichendes Anion wie Halogenid, Alkylsulfat oder Alkylphosphat steht.

Als weitere Gruppe geeigneter Esterquats sind schließlich die quaternierten Estersalze von Carbonsäuren mit 1,2-Dihydroxypropyldialkylaminen der Formel (III) zu nennen, in der R¹CO für einen Acylrest mit 6 bis 22 Kohlenstoffatomen, R² für Wasserstoff oder R¹CO, R⁴, R⁶ und R⁷ unabhängig voneinander für Alkylreste mit 1 bis 4 Kohlenstoffatomen, m und n in Summe für 0 oder Zahlen von 1 bis 12 und X für ein ladungsausgleichendes Anion wie Halogenid, Alkylsulfat oder Alkylphosphat steht.

Hinsichtlich der Auswahl der bevorzugten Fettsäuren und des optimalen Veresterungsgrades gelten die für (I) genannten beispielhaften Angaben sinngemäß auch für die Esterquats der Formeln (II) und (III). Üblicherweise gelangen die Esterquats in Form 50 bis 90 gewichtsprozentiger alkoholischer Lösungen in den Handel, die auch problemlos mit Wasser verdünnt werden können, wobei Ethanol, Propanol und Isopropanol die üblichen alkoholischen Lösungsmittel sind.

Esterquats werden vorzugsweise in Mengen von 5 Gew.-% bis 25 Gew.%, insbesondere 8 Gew.% bis 20 Gew.%, jeweils bezogen auf gesamtes Wäschenachbehandlungsmittel, verwendet. Gewünschtenfalls kann das Wäschenachbehandlungsmittel zusätzlich oben aufgeführte Waschmittelinhaltsstoffe enthalten, sofern sie nicht in unzumutbarer Weise negativ mit dem Esterquat wechselwirken. Bevorzugt handelt es sich um ein flüssiges, wasserhaltiges Mittel.

Feste Mittel werden vorzugsweise so hergestellt, daß man ein Teilchen, welches schmutzablösevermögendes Cellulosederivat enthält, mit weiteren in fester Form vorliegenden Waschmittelinhältsstoffen, insbesondere den Bestandteilen des wasserlöslichen Builderblocks, vermischt. Dabei setzt man zur Herstellung des Teilchens, welches das schmutzablösevermögende Cellulosederivat enthält, vorzugsweise einen Sprühtrocknungsschritt ein. Alternativ ist auch möglich, einen kompaktierenden Compoundierungsschritt zur Herstellung dieses Teilchens und gegebenenfalls auch zur Herstellung des fertigen Mittels einzusetzen.

### Beispiel

Ein Waschmittel **(V1),** enthaltend

| | |
|---|---|
| ABS | 12 Gew.-Teile |
| C12/14 Fettalkohol* 7 EO | 3 Gew.-Teile |
| TAED | 2,5 Gew.-Teile |
| Percarbonat | 13 Gew.-Teile |
| Soda | 20 Gew.-Teile |
| Natriumhydrogencarbonat | 5 Gew.-Teile |
| Sokalan® CP 5^{a)} | 3 Gew.-Teile |
| Natriumsulfat | 27 Gew.-Teile |
| Tinopal® DMS-X^{b)} | 0,2 Gew.-Teile |

| | |
|---|---|
| a) Polymeres Polycarboxylat, Hersteller BASF AG b) Optischer Aufheller, Hersteller Ciba | |

wurde mit 0,5 Gew.-Teilen Methyl-hydroxyethylcellulose (DS 1,89; MS 0,15; mittlere Molmasse 100 000) **(W1)** versetzt. Gewebe aus reiner Baumwolle, veredelter Baumwolle, und Polyester/Baumwolle-Mischgewebe 50/50 wurden wie folgt behandelt:

| | |
|---|---|
| Waschgerät: | Miele W 918 Novotronic® |
| Primärwaschleistung: | Einlaugenverfahren Normalprogramm |
| Waschtemperatur: | 40°C |
| Bestimmung: | 5 - fach |
| Flottenvolumen: | 181 |
| Wasserhärte: | 16°dH |
| Füllwäsche: | 3,5 kg saubere Wäsche |

Die Gewebe wurden unangeschmutzt dreimal mit dem jeweils zu testenden Waschmittel unter den oben angegebenen Bedingungen gewaschen und nach jeder Wäsche getrocknet. Nach dem dreimaligen Vorwaschen wurden die Gewebe mit folgenden standardisierten Anschmutzungen mit der Hand angeschmutzt:
0,10 g Lippenstift
0,10 g schwarze Schuhcreme
0,10 g Staub / Hautfett

Die angeschmutzten Gewebe wurden mit einer Minolta CR 200 gemessen und anschließend 7 Tage bei RT gealtert. Danach wurden die angeschmutzten Gewebe auf Handtüchern aufgetackert und unter den oben angegebenen Bedingungen gewaschen.

Die Gewebe wurden getrocknet und erneut mit einer Minolta CR 200 gemessen. Dabei ergaben sich folgende Waschergebnisse (dde-Werte):

**Tabelle 1: Baumwolle rein**

| | Lippenstift | Schuhcreme schwarz | Staub / Hautfett |
|---|---|---|---|
| **V1** | 75,1 | 30,5 | 21,9 |
| **W1** | 78,5 | 34,7 | 25,4 |

**Tabelle 2: Baumwolle veredelt**

| | Lippenstift | Schuhcreme schwarz | Staub / Hautfett |
|---|---|---|---|
| **V1** | 76,4 | 55,3 | 47,2 |
| **W1** | 81,5 | 58,4 | 50,8 |

**Tabelle 3: Baumwolle / Polyester**

| | Lippenstift | Schuhcreme schwarz | Staub / Hautfett |
|---|---|---|---|
| **V1** | 19,9 | 55,1 | 59,6 |
| **W1** | 24,0 | 58,3 | 63,8 |

Man erkennt, daß sich bei Einsatz des Waschmittels mit dem erfindungsgemäß zu verwendenden Cellulosederivat eine deutlich bessere Waschleistung ergibt als bei Einsatz des Mittels, dem das Cellulosederivat fehlt.

## Patentansprüche

1. Builderhaltiges Wasch- oder Reinigungsmittel, enthaltend einen wasserlöslichen Builderblock, Alkalipercarbonat und schmutzablösevermögendes Cellulosederivat, das erhältlich ist durch Alkylierung und Hydroxyalkylierung von Cellulose, sowie zusätzlich eine unter Perhydrolysebedingungen eine organische Percarbonsäure abspaltende Verbindung und/oder eine organische Percarbonsäure, wobei sich der Builderblock zusammensetzt aus den Komponenten
a) 5 Gew.-% bis 35 Gew.-% Citronensäure, Alkalicitrat und/oder Alkalicarbonat, welches zumindest anteilig durch Alkalihydrogencarbonat ersetzt sein kann,
b) bis zu 10 Gew.-% Alkalisilikat mit einem Modul im Bereich von 1,8 bis 2,5,
c) bis zu 2 Gew.-% Phosphonsäure und/oder Alkaliphosphonat,
d) bis zu 50 Gew.-% Alkaliphosphat, und
e) bis zu 10 Gew.-% polymerem Polycarboxylat.

2. Mittel nach Anspruch 1, **dadurch gekennzeichnet, daß** das Cellulosederivat mit C₁-bis C₁₀-Gruppen, insbesondere C₁- bis C₃-Gruppen alkyliert ist und zusätzlich C₂-bis C₁₀-Hydroxyalkylgruppen, insbesondere C₂- bis C₃-Hydroxyalkylgruppen, trägt.

3. Mittel nach Anspruch 1 oder 2, **dadurch gekennzeichnet, daß** im Cellulosederivat gemittelt 0,5 bis 2,5, insbesondere 1 bis 2 Alkylgruppen und 0,02 bis 0,5, insbesondere 0,05 bis 0,3 Hydroxyalkylgruppen pro Anhydroglykosemonomereinheit enthalten sind.

4. Mittel nach einem der Ansprüche 1 bis 3, **dadurch gekennzeichnet, daß** die mittlere Molmasse des Cellulosederivats im Bereich von 10 000 D bis 150 000 D liegt.

5. Mittel nach einem der Ansprüche 1 bis 4, **dadurch gekennzeichnet, daß** die mittlere Molmasse des Cellulosederivats im Bereich von 40 000 D bis 120 000 D, insbesondere von 80 000 D bis 110 000 D liegt.

6. Mittel nach einem der Ansprüche 1 bis 5, **dadurch gekennzeichnet, daß** es 0,1 Gew.-% bis 5 Gew.-%, insbesondere 0,5 Gew.-% bis 2,5 Gew.% des schmutzablösevermögenden Cellulosederivats enthält.

7. Mittel nach einem der Ansprüche 1 bis 6, **dadurch gekennzeichnet, daß** der Anteil an Alkalipercarbonat 6 Gew.-% bis 30 Gew.-%, insbesondere 10 Gew.-% bis 25 Gew.-% beträgt.

8. Mittel nach einem der Ansprüche 1 bis 7, **dadurch gekennzeichnet, daß** das Alkalipercarbonat partikelförmig ist und mindestens zwei Hüllschichten aufweist, wobei eine innerste Schicht mindestens ein hydratbildendes anorganisches Salz und eine äußere Schicht Alkalisilikat enthält.

9. Mittel nach einem der Ansprüche 1 bis 8, **dadurch gekennzeichnet, daß** es die unter Perhydrolysebedingungen eine organische Percarbonsäure abspaltende Verbindung und/oder die organische Percarbonsäure in Mengen von 0,5 Gew.-% bis 6 Gew.-% enthält.

10. Mittel nach einem der Ansprüche 1 bis 9, **dadurch gekennzeichnet, daß** der Anteil des Builderblocks mindestens 15 Gew.-% beträgt.

11. Mittel nach einem der Ansprüche 1 bis 10, **dadurch gekennzeichnet, daß** der Anteil des Builderblocks bis zu 55 Gew.-%, insbesondere 25 Gew.-% bis 50 Gew.-% beträgt.

12. Mittel nach einem der Ansprüche 1 bis 11, **dadurch gekennzeichnet, daß** der Builderblock mindestens 2 der Komponenten b), c), d) und e) in Mengen größer 0 Gew.-% enthält.

13. Mittel nach einem der Ansprüche 1 bis 12, **dadurch gekennzeichnet, daß** als Komponente a) 15 Gew.-% bis 25 Gew.-% Alkalicarbonat, welches zumindest anteilig durch Alkalihydrogencarbonat ersetzt sein kann, und bis zu 5 Gew.-%, insbesondere 0,5 Gew.% bis 2,5 Gew.-% Citronensäure und/oder Alkalicitrat enthalten sind.

14. Mittel nach einem der Ansprüche 1 bis 12, **dadurch gekennzeichnet, daß** als Komponente a) 5 Gew.-% bis 25 Gew.-%, insbesondere 5 Gew.-% bis 15 Gew.-% Citronensäure und/oder Alkalicitrat und bis zu 5 Gew.-% , insbesondere 1 Gew.-% bis 5 Gew.-% Alkalicarbonat, welches zumindest anteilig durch Alkalihydrogencarbonat ersetzt sein kann, enthalten sind.

15. Mittel nach einem der Ansprüche 1 bis 14, **dadurch gekennzeichnet, daß** die Komponte a) Alkalicarbonat und Alkalihydrogencarbonat im Gewichtsverhältnis von 10:1 bis 1:1 aufweist.

16. Mittel nach einem der Ansprüche 1 bis 15, **dadurch gekennzeichnet, daß** als Komponente b) 1 Gew.% bis 5 Gew: % Alkalisilikat mit einem Modul im Bereich von 1,8 bis 2,5 enthalten ist.

17. Mittel nach einem der Ansprüche 1 bis 16, **dadurch gekennzeichnet, daß** als Komponente c) 0,05 Gew.-% bis 1 Gew.-% Phosphonsäure und/oder Alkaliphosphonat, insbesondere ausgewählt aus den Hydroxy- und/oder Aminoalkylphosphonsäuren und/oder deren Alkalisalzen, enthalten ist.

18. Mittel nach einem der Ansprüche 1 bis 17, **dadurch gekennzeichnet, daß** als Komponente d) 15 Gew.-% bis 35 Gew.-% Alkaliphosphat, insbesondere Trinatriumpolyphosphat, enthalten ist.

19. Mittel nach einem der Ansprüche 1 bis 18, **dadurch gekennzeichnet, daß** als Komponente e) 1,5 Gew.-% bis 5 Gew.-% polymeres Polycarboxylat, insbesondere ausgewählt aus den Polymerisations- beziehungsweise Copolymerisationsprodukten von Acrylsäure, Methacrylsäure und/oder Maleinsäure enthalten ist.

20. Verwendung von schmutzablösevermögendem Cellulosederivat, das erhältlich ist durch Alkylierung und Hydroxyalkylierung von Cellulose, zur Verstärkung der Reinigungsleistung von Waschmitteln, die Alkalipercarbonat sowie zusätzlich eine unter Perhydrolysebedingungen eine organische Percarbonsäure abspaltende Verbindung und/oder eine organische Percarbonsäure enthalten und einen wasserlöslichen Builderblock aufweisen, der sich zusammensetzt aus den Komponenten
a) 5 Gew.-% bis 35 Gew.-% Citronensäure, Alkalicitrat und/oder Alkalicarbonat, welches zumindest anteilig durch Alkalihydrogencarbonat ersetzt sein kann,
b) bis zu 10 Gew.-% Alkalisilikat mit einem Modul im Bereich von 1,8 bis 2,5,
c) bis zu 2 Gew.-% Phosphonsäure und/oder Alkaliphosphonat,
d) bis zu 50 Gew.-% Alkaliphosphat, und '
e) bis zu 10 Gew.-% polymerem Polycarboxylat,
beim Waschen von Textilien, die insbesondere aus Baumwolle bestehen oder Baumwolle enthalten.

21. Verfahren zum Waschen von Textilien, bei dem ein alkalipercarbonathaltiges Waschmittel, welches zusätzlich eine unter Perhydrolysebedingungen eine organische Percarbonsäure abspaltende Verbindung und/oder eine organische Percarbonsäure enthält, mit einem wasserlöslichen Builderblock, der sich zusammensetzt aus den Komponenten
a) 5 Gew.-% bis 35 Gew.-% Citronensäure, Alkalicitrat und/oder Alkalicarbonat, welches zumindest anteilig durch Alkalihydrogencarbonat ersetzt sein kann,
b) bis zu 10 Gew.-% Alkalisilikat mit einem Modul im Bereich von 1,8 bis 2,5,
c) bis zu 2 Gew.-% Phosphonsäure und/oder Alkaliphosphonat,
d) bis zu 50 Gew.-% Alkaliphosphat, und
e) bis zu 10 Gew.-% polymerem Polycarboxylat,
und ein schmutzablösevermögendes Cellulosederivat, das erhältlich ist durch Alkylierung und Hydroxyalkylierung von Cellulose, zum Einsatz kommen.

22. Verfahren zur Herstellung von festen Mitteln gemäß einem der Ansprüche 1 bis 19, **dadurch gekennzeichnet, daß** man ein Teilchen, welches schmutzablösevermögendes Cellulosederivat enthält, mit weiteren in fester Form vorliegenden Waschmittelinhaltsstoffen vermischt.

23. Verfahren nach Anspruch 22, **dadurch gekennzeichnet, daß** man zur Herstellung des Teilchens, welches schmutzablösevermögendes Cellulosederivat enthält, einen Sprühtrocknungsschritt einsetzt.

24. Verfahren nach Anspruch 22, **dadurch gekennzeichnet, daß** man zur Herstellung des Teilchens, welches schmutzablösevermögendes Cellulosederivat enthält, einen kompaktierenden Compoundierungsschritt einsetzt.

## Claims

1. Builder-containing laundry detergent or cleaning composition comprising a water-soluble builder block, alkali metal percarbonate and soil release-capable cellulose derivative which is obtainable by alkylation and hydroxyalkylation of cellulose, and additionally a compound which releases an organic percarboxylic acid under perhydrolysis conditions and/or an organic percarboxylic acid, the builder block being composed of the components
a) from 5% by weight to 35% by weight of citric acid, alkali metal citrate and/or alkali metal carbonate which may be replaced at least partly by alkali metal hydrogencarbonate,
b) up to 10% by weight of alkalimetal silicate having a modulus in the range from 1.8 to 2.5,
c) up to 2% by weight of phosphonic acid and/or alkali metal phosphate,
d) up to 50% by weight of alkali metal phosphate, and
e) up to 10% by weight of polymeric polycarboxylate.

2. Composition according to Claim 1, **characterized in that** the cellulose derivative has been alkylated with C₁ to C₁₀ groups, in particular C₁ to C₃ groups, and additionally bears C₂ to C₁₀ hydroxyalkyl groups, in particular C₂ to C₃ hydroxyalkyl groups.

3. Composition according to Claim 1 or 2, **characterized in that** the cellulose derivative contains on average from 0.5 to 2.5, in particular from 1 to 2, alkyl groups, and from 0.02 to 0.5, in particular from 0.05 to 0.3, hydroxyalkyl group per anhydroglycose monomer unit.

4. Composition according to one of Claims 1 to 3, **characterized in that** the mean molar mass of the cellulose derivative is in the range from 10 000 D to 150 000 D.

5. Composition according to one of Claims 1 to 4, **characterized in that** the mean molar mass of the cellulose derivative is in the range from 40 000 D to 120 000 D, in particular from 80 000 D to 110 000 D.

6. Composition according to one of Claims 1 to 5, **characterized in that** it contains from 0.1% by weight to 5% by weight, in particular from 0.5% by weight to 2.5% by weight, of the soil release-capable cellulose derivative.

7. Composition according to one of Claims 1 to 6, **characterized in that** the fraction of alkali metal - percarbonate is from 6% by weight to 30% by weight, in particular from 10% by weight to 25% by weight.

8. Composition according to one of Claims 1 to 7, **characterized in that** the alkali metal percarbonate is particulate and has at least two coating layers, an innermost layer comprising at least one hydrate-forming inorganic salt and an outer layer comprising alkali metal silicate.

9. Composition according to one of Claims 1 to 8, **characterized in that** it comprises the compound which releases an organic percarboxylic acid under perhydrolysis conditions and/or comprises the organic percarboxylic acid in amounts of from 0.5% by weight to 6% by weight.

10. Composition according to one of Claims 1 to 9, **characterized in that** the fraction of the builder block is at least 15% by weight.

11. Composition according to one of Claims 1 to 10, **characterized in that** the fraction of the builder block is up to 55% by weight, in particular from 25% by weight to 50% by weight.

12. Composition according to one of Claims 1 to 11, **characterized in that** the builder block comprises at least two of components b), c), d) and e) in amounts greater than 0% by weight.

13. Composition according to one of Claims 1 to 12, **characterized in that** from 15% by weight to 25% by weight of alkali metal carbonate which may be replaced at least partly by alkali metal hydrogencarbonate, and up to 5% by weight, in particular from 0.5% by weight to 2.5% by weight, of citric acid and/or alkali metal citrate are present as component a).

14. Composition according to one of Claims 1 to 12, **characterized in that** from 5% by weight to 25% by weight, in particular from 5% by weight to 15% by weight, of citric acid and/or alkali metal citrate, and up to 5% by weight, in particular from 1% by weight to 5% by weight, of alkali metal carbonate which may be replaced at least partly by alkali metal hydrogencarbonate are present as component a).

15. Composition according to one of Claims 1 to 14, **characterized in that** component a) comprises alkali metal carbonate and alkali metal hydrogencarbonate in a weight ratio of from 10:1 to 1:1.

16. Composition according to one of Claims 1 to 15, **characterized in that** from 1% by weight to 5% by weight of alkalimetal silicate having a modulus in the range from 1.8 to 2.5 is present as component b).

17. Composition according to one of Claims 1 to 16, **characterized in that** from 0.05% by weight to 1% by weight of phosphonic acid and/or alkali metal phosphonate, in particular selected from hydroxy- and/or aminoalkylphosphonic acid and/or alkali metal salts thereof, is present as component c).

18. Composition according to one of Claims 1 to 17, **characterized in that** from 15% by weight to 35% by weight of alkali metal phosphate, in particular trisodium polyphosphate, is present as component d).

19. Composition according to one of Claims 1 to 18, **characterized in that** from 1.5% by weight to 5% by weight of polymeric polycarboxylate, in particular selected from the polymerization or copolymerization products of acrylic acid, methacrylic acid and/or maleic acid, is present as component e).

20. Use of soil release-capable cellulose derivative which is obtainable by alkylation and hydroxyalkylation of cellulose for enhancing the cleaning performance of laundry detergents which comprise alkali metal percarbonate, which additionally comprises a compound which releases an organic percarboxylic acid under perhydrolysis conditions and/or an organic percarboxylic acid, and a water-soluble builder block which is composed of the components
a) from 5% by weight to 35% by weight of citric acid, alkali metal citrate and/or alkali metal carbonate which may be replaced at least partly by alkali metal hydrogencarbonate,
b) up to 10% by weight of alkalimetal silicate having a modulus in the range from 1.8 to 2.5,
c) up to 2% by weight of phosphonic acid and/or alkali metal phosphate,
d) up to 50% by weight of alkali metal phosphate, and
e) up to 10% by weight of polymeric polycarboxylate,
in the washing of textiles which in particular consist of cotton or comprise cotton.

21. Process for washing textiles, in which an alkali metal percarbonate-containing laundry detergent having a water-soluble builder block which is composed of the components
a) from 5% by weight to 35% by weight of citric acid, alkali metal citrate and/or alkali metal carbonate which may be replaced at least partly by alkali metal hydrogencarbonate,
b) up to 10% by weight of alkalimetal silicate having a modulus in the range from 1.8 to 2.5,
c) up to 2% by weight of phosphonic acid and/or alkali metal phosphate,
d) up to 50% by weight of alkali metal phosphate, and
e) up to 10% by weight of polymeric polycarboxylate,
and a soil release-capable cellulose derivative which is obtainable by alkylation and hydroxyalkylation of cellulose is used.

22. Process for producing solid compositions according to one of Claims 1 to 19, **characterized in that** a particle which comprises soil release-capable cellulose derivative is mixed with further laundry detergent ingredients present in solid form.

23. Process according to Claim 22, **characterized in that** the particle which comprises soil release-capable cellulose derivative is prepared by using a spray-drying step.

24. Process according to Claim 22, **characterized in that** the particle which comprises soil release-capable cellulose derivative is prepared by using a compacting compounding step.

## Revendications

1. Produit de lavage ou de nettoyage comportant un builder (système adjuvant), contenant un bloc de builder hydrosoluble, un percarbonate de métal alcalin et un dérivé cellulosique à pouvoir nettoyant, que l'on peut obtenir par alkylation et hydroxyalkylation de cellulose, ainsi qu'en outre un composé séparant un acide percarboxylique organique dans les conditions de la perhydrolyse et/ou un acide percarboxylique organique, le bloc de builder étant constitué des composants suivants :
a) 5 % en poids à 35 % en poids d'acide citrique, de citrate de métal alcalin et/ou de carbonate de métal alcalin, qui peut être remplacé au moins partiellement par un hydrogénocarbonate de métal alcalin,
b) jusqu'à 10 % en poids de silicate de métal alcalin avec un module allant de 1,8 à 2,5,
c) jusqu'à 2 % en poids d'acide phosphonique et/ou de phosphonate de métal alcalin,
d) jusqu'à 50 % en poids de phosphate de métal alcalin, et
e) jusqu'à 10 % en poids de polycarboxylate polymère.

2. Produit selon la revendication 1, **caractérisé en ce que** le dérivé de cellulose est alkylé par des groupes en C₁ à C₁₀, en particulier des groupes en C₁ à C₃, et porte en outre des groupes hydroxyalkyle en C₂ à C₁₀, en particulier des groupes hydroxyalkyle en C₂ à C₃.

3. Produit selon la revendication 1 ou la revendication 2, **caractérisé en ce que**, dans le dérivé de cellulose, sont contenus en moyenne 0,5 à 2,5, en particulier 1 à 2 groupes alkyle, et de 0,02 à 0,5, en particulier 0,05 à 0,3 groupes hydroxyalkyle par unité monomère anhydroglycose.

4. Produit selon l'une des revendications 1 à 3, **caractérisé en ce que** la masse molaire moyenne du dérivé de cellulose se situe dans un intervalle allant de 10 000 D à 150 000 D.

5. Produit selon l'une des revendications 1 à 4, **caractérisé en ce que** la masse molaire moyenne du dérivé de cellulose se situe dans un intervalle allant de 40 000 D à 120 000 D, en particulier de 80 000 D à 110 000 D.

6. Produit selon l'une des revendications 1 à 5, **caractérisé en ce qu'**il contient de 0,1 % en poids à 5 % en poids, en particulier de 0,5 % en poids à 2,5 % en poids du dérivé de cellulose à pouvoir nettoyant.

7. Produit selon l'une des revendications 1 à 6, **caractérisé en ce que** la proportion de percarbonate de métal alcalin s'élève de 6 % en poids à 30 % en poids, en particulier de 10 % en poids à 25 % en poids.

8. Produit selon l'une des revendications 1 à 7, **caractérisé en ce que** le percarbonate de métal alcalin est sous forme de particules et présente au moins deux couches d'enveloppe, une couche interne contenant au moins un sel inorganique formateur d'hydrate et une couche externe contenant un silicate de métal alcalin.

9. Produit selon l'une des revendications 1 à 8, **caractérisé en ce qu'**il contient un composé séparant un acide percarboxylique organique dans les conditions de la perhydrolyse et/ou l'acide percarboxylique organique à des quantités de 0,5 % en poids à 6 % en poids.

10. Produit selon l'une des revendications 1 à 9, **caractérisé en ce que** la proportion du bloc de builder s'élève à au moins 15 % en poids.

11. Produit selon l'une des revendications 1 à 10, **caractérisé en ce que** la proportion du bloc de builder s'élève jusqu'à 55 % en poids, en particulier de 25 % en poids à 50 % en poids.

12. Produit selon l'une des revendications 1 à 11, **caractérisé en ce que** le bloc de builder contient au moins deux des composants b), c), d) et e) à des quantités supérieures à 0 % en poids.

13. Produit selon l'une des revendications 1 à 12, **caractérisé en ce qu'**il contient comme composant a) 15 % en poids à 25 % en poids de carbonate de métal alcalin, qui peut être remplacé au moins en partie par un hydrogénocarbonate de métal alcalin, et jusqu'à 5 % en poids, en particulier de 0,5 % en poids à 2,5 % en poids, d'acide citrique et/ou de citrate de métal alcalin.

14. Produit selon l'une des revendications 1 à 12, **caractérisé en ce qu'**il contient comme composant a) 5 % en poids à 25 % en poids, en particulier 5 % en poids à 15 % en poids d'acide citrique et/ou de citrate de métal alcalin, et jusqu'à 5 % en poids, en particulier de 1 % en poids à 5 % en poids, de carbonate de métal alcalin, qui peut être au moins en partie remplacé par un hydrogénocarbonate de métal alcalin.

15. Produit selon l'une des revendications 1 à 14, **caractérisé en ce que** le composant a) présente le carbonate de métal alcalin et l'hydrogénocarbonate de métal alcalin dans un rapport pondéral de 10 : 1 à1:1.

16. Produit selon l'une des revendications 1 à 15, **caractérisé en ce qu'**il contient comme composant b) 1 % en poids à 5 % en poids de silicate de métal alcalin avec un module allant de 1,8 à 2,5.

17. Produit selon l'une des revendications 1 à 16, **caractérisé en ce qu'**il contient comme composant c) 0,05 % en poids à 1 % en poids d'acide phosphonique et/ou de phosphonate de métal alcalin, en particulier choisi parmi les acides hydroxy- et/ou aminoalkylphosphoniques et/ou leurs sels de métaux alcalins.

18. Produit selon l'une des revendications 1 à 17, **caractérisé en ce qu'**il contient comme composant d) 15 % en poids à 35 % en poids de phosphate de métal alcalin, en particulier de polyphosphate trisodique.

19. Produit selon l'une des revendications 1 à 18, **caractérisé en ce qu'**il contient comme composant e) 1,5 % en poids à 5 % en poids de polycarboxylate polymère, en particulier choisi parmi les produits de polymérisation, respectivement de copolymérisation, de l'acide acrylique, de l'acide méthacrylique et/ou de l'acide maléique.

20. Utilisation d'un dérivé de cellulose à pouvoir nettoyant, que l'on peut obtenir par alkylation et hydroxyalkylation de cellulose, pour le renforcement du pouvoir nettoyant de produits de lavage qui contiennent un percarbonate de métal alcalin ainsi qu'en outre un composé séparant un acide percarboxylique organique dans les conditions de la perhydrolyse et/ou un acide percarboxylique organique et un bloc de builder hydrosoluble qui est constitué des composants suivants
a) 5 % en poids à 35 % en poids d'acide citrique, de citrate de métal alcalin et/ou de carbonate de métal alcalin, qui peut être remplacé au moins en partie par un hydrogénocarbonate de métal alcalin,
b) jusqu'à 10 % en poids de silicate de métal alcalin avec un module allant de 1,8 à 2,5,
c) jusqu'à 2 % en poids d'acide phosphonique et/ou de phosphonate de métal alcalin,
d) jusqu'à 50 % en poids de phosphate de métal alcalin, et
e) jusqu'à 10 % en poids de polycarboxylate polymère,
dans le lavage des textiles qui se composent en particulier de coton ou qui contiennent du coton.

21. Procédé de lavage des textiles dans lequel on utilise un produit de lavage contenant un percarbonate de métal alcalin qui contient en outre un composé qui sépare un acide percarboxylique dans les conditions de la perhydrolyse et/ou un acide percarboxylique organique, avec un bloc de builder hydrosoluble qui est constitué des composants suivants
a) 5 % en poids à 35 % en poids d'acide citrique, de citrate de métal alcalin et/ou de carbonate de métal alcalin, qui peut être remplacé au moins en partie par un hydrogénocarbonate de métal alcalin,
b) jusqu'à 10 % en poids de silicate de métal alcalin avec un module allant de 1,8 à 2,5,
c) jusqu'à 2 % en poids d'acide phosphonique et/ou de phosphonate de métal alcalin,
d) jusqu'à 50 % en poids de phosphate de métal alcalin, et
e) jusqu'à 10 % en poids de polycarboxylate polymère
et un dérivé cellulosique à pouvoir nettoyant, que l'on peut obtenir par alkylation et hydroxyalkylation de cellulose.

22. Procédé de fabrication de produits solides selon l'une des revendications 1 à 19, **caractérisé en ce qu'**on mélange une particule qui contient un dérivé cellulosique à pouvoir nettoyant avec d'autres constituants de produits de lavage présents sous forme solide.

23. Procédé selon la revendication 22, **caractérisé en ce que**, pour la fabrication de la particule qui contient un dérivé cellulosique à pouvoir nettoyant, on utilise une étape d'atomisation.

24. Procédé selon la revendication 22, **caractérisé en ce que**, pour la fabrication de la particule qui contient un dérivé de cellulose à pouvoir nettoyant, on utilise une étape de combinaison avec compactage.
